# FASCICULE DE BREVET EUROPEEN

(11) **EP 1 994 531 B1**
(45) Date de publication et mention de la délivrance du brevet: **10.08.2011**
(21) Numéro de dépôt: 07731605.7
(22) Date de dépôt: 13.02.2007
(51) Int. Cl.: G10L 19/10

(54) **CODAGE OU DECODAGE PERFECTIONNES D'UN SIGNAL AUDIONUMERIQUE, EN TECHNIQUE CELP**
VERBESSERTE CELP KODIERUNG ODER DEKODIERUNG EINES DIGITALEN AUDIOSIGNALS
IMPROVED CELP CODING OR DECODING OF A DIGITAL AUDIO SIGNAL

(30) Priorité: 22.02.2006 FR 0601563
(43) Date de publication de la demande: 26.11.2008
(73) Titulaire: FRANCE TELECOM, 75015 Paris (FR)
(72) Inventeur: MASSALOUX, Dominique, F-22700 Perros Guirec (FR); TRILLING, Romain, F-22730 Trégastel (FR); LAMBLIN, Claude, F-22700 Perros Guirec (FR)
(74) Mandataire: Cabinet Plasseraud
(86) Numéro de dépôt international: PCT/FR2007/050780
(87) Numéro de publication internationale: WO 2007/096550

(56) Documents cités:
- EP-A1- 0 967 594
- US-A1- 2002 138 256
- EHARA H ET AL: "A HIGH QUALITY 4-KBIT/S SPEECH CODING ALGORITHM BASED ON MDP-CELP" VTC 2000-SPRING. 2000 IEEE 51ST. VEHICULAR TECHNOLOGY CONFERENCE PROCEEDINGS. TOKYO, JAPAN, MAY 15-18, 2000, IEEE VEHICULAR TECHNOLGY CONFERENCE, NEW YORK, NY : IEEE, US, vol. VOL. 2 OF 3. CONF. 51, 15 mai 2000 (2000-05-15), pages 1572-1576, XP000968135 ISBN: 0-7803-5719-1
- YASUNAGA K ET AL: "Dispersed-pulse codebook and its application to a 4KB/S speech coder" ACOUSTICS, SPEECH, AND SIGNAL PROCESSING, 2000. ICASSP '00. PROCEEDINGS. 2000 IEEE INTERNATIONAL CONFERENCE ON 5-9 JUNE 2000, PISCATAWAY, NJ, USA,IEEE, vol. 3, 5 juin 2000 (2000-06-05), pages 1503-1506, XP010507636 ISBN: 0-7803-6293-4

## Description

La présente invention concerne le codage/décodage de signaux audionumériques, en technique dite "CELP" (pour "Code Excited Linear Prediction").

Le codage en compression de tels signaux peut intervenir pour leur transmission ou leur stockage. Les signaux peuvent être des signaux de parole ou plus généralement des signaux sonores digitalisés. Plus particulièrement, cette invention concerne la technique du codage prédictif dans laquelle :
- une prédiction à court terme d'un signal d'entrée est tout d'abord effectuée pour estimer un filtre de synthèse (dit filtre "LPC" pour "Linear Prediction Coding"),
- puis le signal résiduel obtenu par filtrage du signal original par le filtre LPC est modélisé (par un signal dit "d'excitation" qui produit par filtrage le signal reconstruit) et codé.

Plus précisément, l'invention concerne la famille des codeurs CELP (pour "Code Excited Linear Prediction"), qui sélectionnent le signal d'excitation parmi un ensemble de signaux candidats en comparant la sortie du filtre de synthèse, excité par ce signal, au signal original, avec introduction d'une pondération perceptuelle. De tels codeurs ont été largement employés pour le codage des signaux de parole dans des débits de 6 à 24 kbit/s, et adoptés notamment dans les normes UIT-T G.729, GSM-EFR, 3GPP/WB-AMR.

L'invention trouve une application avantageuse dans des systèmes de codage hiérarchique décrits en détail plus loin et pour lesquels le train binaire est formé d'une couche de base suivie de couches supplémentaires permettant d'améliorer la qualité.

### Etat de la technique antérieure

Un schéma général d'un codeur CELP est donné à la figure 1. La figure 2 présente le décodeur associé.

Des détails quant à ce type de codeur/décodeur sont donnés notamment dans une référence de base :
*"*Code-Excited Linear Prediction (CELP): High Quality Speech at Very Low Bit Rates", B. S. Atal et M R. Schroeder, ICASSP, 1985, pp.937-940.

En référence à la figure 1, le codeur segmente un signal d'entrée S(n) en blocs d'échantillons ou "trames" (typiquement de l'ordre de 10 à 20 ms de signal). Ensuite, une analyse LPC 10 est effectuée pour estimer et quantifier les paramètres du filtre de prédiction linéaire à court terme. Dans la plupart des cas, la modélisation du signal d'excitation exc(z) s'effectue ensuite à l'aide de deux dictionnaires :
- le dictionnaire adaptatif DICA destiné à modéliser la périodicité des sons harmoniques, et
- le dictionnaire DlCf dit "fixe" pour la partie non harmonique et les sons non voisés.

La présente invention vise plutôt le dictionnaire "fixe" DlCf, tandis que ce qui concerne le dictionnaire adaptatif DICA n'est préférentiellement pas traité dans ce qui suit.

La modélisation du signal d'excitation s'effectue en général sur des blocs d'échantillons correspondant à des sous-trames de signal typiquement de l'ordre de 5 ms. Dans ce qui suit, on considérera le cas d'une sous-trame de signal comprenant N échantillons (par exemple N=40 échantillons à 8 kHz de fréquence d'échantillonnage). Dans un tel codeur, la sélection d'un mot de code optimal dans un dictionnaire (que l'on dénomme également "vecteur-code", ou "forme d'onde") s'effectue par minimisation de l'énergie du signal d'erreur pondéré perceptuellement, ce qui s'exprime par une relation du type : *E*(*z*)=*W*(*z*)(*S*(*z*)-*S̃*(*z*)), où les notations *E*(*z*), *S*(*z*), *S̃*(*z*) représentent les transformées en *z*, respectivement, du signâl.d'erreur pondéré, du signal original à coder et du signal reconstruit.

Le filtre *W*(*z*) est le filtre de pondération perceptuelle 11 (classiquement du type $\frac{A \left(z/{γ}_{1}\right)}{A \left(z/{γ}_{2}\right)} ,$ *A*(*z*) désignant le filtre d'analyse LPC, et les facteurs γ₁ et γ₂ réglant le degré de pondération perceptuelle).

On peut exprimer le signal d'erreur pondéré *E*(*z*) par une relation du type : $E \left(z\right) = \frac{W \left(z\right)}{{A}_{q} \left(z\right)} ⁢ \left(res\left(z\right)-exc\left(z\right)\right) ,$
ou:
- 1/*A_{q}* (*z*) correspond au filtre 12 de synthèse LPC,
- *res*(*z*) est le signal résiduel LPC,
- *exc*(*z*) est le signal d'excitation défini par : $exc \left(n\right) = { \begin{matrix}{exc}_{passé} \left(n\right) si n < 0 \\ {exc}_{courant} \left(n\right) = g \times c \left(n\right) si 0 \leq n \leq N - 1\end{matrix}$

Les signaux *exc_{passé}* (*n*) et *exc_{courant}* (*n*) représentent respectivement le signal d'excitation passé (signal nul sur le bloc courant) et courant (signal à mémoire nulle).

Ainsi, on applique des gains respectifs appropriés $g = {g}_{a}^{i}$ *et* $g = {g}_{f}^{i}$ aux signaux *c*(*n*)=*cⁱₐ* (*n*) et *c*(*n*) = *cⁱ_{f}* (*n*) en sortie des dictionnaires adaptatif DICa et fixe DICf. Puis, ces signaux sont additionnés pour obtenir le signal d'excitation *exc*(*n*).

Plus particulièrement, dans l'exemple de la figure 1, on définit le signal *S̃*(*n*). dont la transformée en z, *S*(*z*), représente la prédiction de l'excitation passée selon une relation du type : $\hat{S} \left(z\right) = \frac{{exc}_{passé} \left(z\right)}{{A}_{q} \left(z\right)}$

On définit classiquement aussi le filtre composé : $H \left(z\right) = \frac{W \left(z\right)}{{A}_{q} \left(z\right)}$
et le "signal cible filtré" par une relation du type :
*x(z) = H(z)(res(z) - exc_{passé}* (*z*)).

Il découle de ces relations, pour le signal d'erreur pondéré, une expression du type: $E \left(z\right) = x \left(z\right) - H \left(z\right) \times e ⁢ x ⁢ {c}_{c ⁢ o ⁢ u ⁢ r ⁢ a ⁢ n ⁢ t} \left(z\right) .$

Le critère de minimisation CELP (modules subséquents 13 et 14) s'exprime alors par la recherche dans un dictionnaire de la forme d'onde {*c*(*n*); 0 ≤ *n* ≤ *N*-1} qui minimise la quantité : $E = {\sum }_{n = 0}^{N - 1} {\left(x\left(n\right)-g\times {c}^{w}\left(n\right)\right)}^{2} ,$
ou encore, qui maximise le rapport $\frac{{Num}^{2}}{Den} = \frac{{\left({\sum }_{n = 0}^{N - 1}x\left(n\right)⁢{c}^{w}\left(n\right)\right)}^{2}}{{\sum }_{n = 0}^{N - 1} {c}^{w} {\left(n\right)}^{2}} ,$
avec ${c}^{w} \left(n\right) = h \left(n\right) * c \left(n\right) = {\sum }_{i = - ∞}^{+ ∞} h \left(i\right) \times c ⁢ \left(n-i\right)$

Les éléments {*h*(*n*)} représentent la réponse impulsionnelle du filtre *H* (défini ci-avant par la relation (1) ci-dessus).

On considère généralement que le filtre *H* est causal, c'est-à-dire que les éléments *h*(*n*) tels que *n* < 0 sont nuls. Cependant, dans ce qui suit, on se placera dans un cas plus général où tout ou partie des éléments *h*(*n*) tels que *n* < 0 peuvent être non nuls.

Classiquement, la technique dite du "backward filtering" exposée dans :
"Fast CELP coding based on algebraic codes", J. P. Adoul, P. Mabilleau, M. Delprat, S. Morissette, ICASSP 1987, pp. 1957-1960, permet de pré-calculer des éléments communs à tous les vecteurs (en particulier l'intercorrélation entre le vecteur cible et le filtre *H*(*z*)) pour le numérateur, par : $Num = {\sum }_{k = 0}^{N - 1} c \left(k\right) \times d \left(k\right) avec ⅆ \left(k\right) = {\sum }_{n = k}^{N - 1} x \left(n\right) \times h ⁢ \left(n-k\right) ; pour k allant de 0 à N - 1$

De la même façon, il est possible de calculer l'autocorrélation du filtre *H*(*z*) en préalable à la recherche dans le dictionnaire, et de l'utiliser pour accélérer les calculs du dénominateur, avec : $Den = {\sum }_{k = 0}^{N - 1} c ⁢ {\left(k\right)}^{2} \times φ \left(k, k\right) + 2 {\sum }_{k = 0}^{N - 2} {\sum }_{kʹ = k + 1}^{N - 1} c \left(k\right) \times c \left(kʹ\right) \times φ \left(k, kʹ\right) ,$
où : $φ \left(k, kʹ\right) = {\sum }_{n = 0}^{N - 1} h ⁢ \left(n-k\right) \times h ⁢ \left(n-kʹ\right) ,$ pour k et k' allant de 0 à *N* -1

Le gain optimal associé au vecteur-code sélectionné est quantifié. Un indice de quantification ainsi que l'indice associé au vecteur-code sélectionné sont transmis (via un réseau de télécommunication) ou simplement stockés pour une transmission ultérieure. C'est sur la base de ces indices que le décodage peut ensuite intervenir.

Au décodage, en référence à la figure 2, les gains respectifs ${g}_{a}^{i} , {g}_{f}^{i}$ sont décodés et les indices ${i}_{a}^{opt} , {i}_{f}^{opt}$ des vecteurs-code respectivement sélectionnés permettent de retrouver les éléments qui les composent, pour reconstruire le signal d'excitation, puis le signal reconstruit (modules subséquents 21 et 22). Le choix du dictionnaire d'excitation est guidé par des contraintes de débit, de qualité (ou d'efficacité pour un débit donné) et de complexité. Pour un débit restreint, il sera difficile d'obtenir une bonne qualité de reproduction pour tout signal à coder. La complexité est également un facteur important. Pour toutes les applications de communication, la contrainte de temps réel impose des limitations sur le temps de calcul. Les premiers dictionnaires CELP proposés dans la littérature étaient formés de vecteurs-code tirés aléatoirement, ce qui imposait le calcul du numérateur et du dénominateur du critère pour chaque vecteur du dictionnaire. La recherche du meilleur mot de code était alors d'une complexité prohibitive.

Des dictionnaires structurés ont ensuite été proposés pour accélérer la recherche de la forme d'onde Optimale, certains calculs de recherche étant réalisés une fois pour différents signaux d'entrée (ou "calculs mutualisés") grâce aux relations induites entre les vecteurs de par la structure du dictionnaire. Une des catégories les plus populaires de dictionnaires structurés est la famille des dictionnaires algébriques, composés d'impulsions dont la position est définie par un code algébrique ou encore selon un réseau de points (typiquement un réseau de Gosset), régulier ou non. Les représentants les plus classiques de tels dictionnaires sont connus sous le nom d'ACELP (pour "Algebraic CELP"). Ces dictionnaires structurés permettent d'éviter le stockage des mots de code, une relation bi-univoque permettant de calculer les éléments des vecteurs-code à partir de leur indice.

Par ailleurs, ces dictionnaires ont donné lieu à des recherches rapides accélérées par des algorithmes d'exploration focalisée sous-optimaux mais très efficaces. Ainsi, pour un dictionnaire multi-impulsionnel, les expressions du numérateur et dénominateur définies plus haut se simplifient si l'on suppose que les vecteurs d'un tel dictionnaire sont constitués de *K* impulsions, d'amplitudes *sₖ* avec k compris entre 0 et *K*-1 (ces amplitudes étant en pratique souvent réduites à un simple signe), avec : $Num = {\sum }_{k = 0}^{K - 1} {s}_{k} \times d \left({a}_{k}\right)$
et $Den = {\sum }_{k = 0}^{K - 1} {S}_{k}^{2} \times φ \left({a}_{k}, {a}_{k}\right) + 2 \times {\sum }_{k = 0}^{K - 2} {\sum }_{l = 1}^{K - 1} {s}_{k} \times {s}_{l} \times φ \left({a}_{k}, {a}_{l}\right) ,$
où *aₖ* et *aₗ* représentent les positions auxquelles apparaissent les impulsions.

Cependant, ces dictionnaires, lorsque la contrainte de débit en limite la taille, présentent l'inconvénient d'un certain manque de richesse au niveau du contenu. Les impulsions deviennent peu nombreuses, et, de ce fait, très clairsemées. On parle alors de *"Sparse Codebooks"* (ou "*dictionnaires clairsemés*"). Tous les échantillons non nuls ont la même amplitude et il est difficile de bien représenter l'équilibre en amplitude entre les échantillons du bloc avec très peu d'impulsions. Les dégradations induites par l'usage de dictionnaires algébriques trop pauvres sont alors très audibles. Elles se caractérisent par exemple par une certaine raucité du signal.

Pour pallier ces inconvénients, la technique dite de "sparseness reduction" (que l'on pourrait traduire par "réduction du caractère clairsemé") a été proposée dans US-6,029,125. Elle propose d'enrichir un dictionnaire multi-impulsionnel comportant un faible nombre d'impulsions (et donc présentant un "caractère clairsemé") soit par l'addition avec un signal de bruit, soit par filtrage à l'aide d'un filtre passe-tout, qui disperse les impulsions sans modifier le module du spectre du signal. Un tel filtrage agit essentiellement au niveau de la phase. Ces modifications du dictionnaire peuvent être introduites a posteriori au décodage ou peuvent être introduites dans le processus de sélection (donc au codage).

Toutefois; lorsqu'elle est introduite dans le codeur, l'addition de bruit empêche l'usage d'algorithmes rapides de sélection de la forme d'onde optimale. Par ailleurs, le filtrage du dictionnaire fixe suppose a priori une certaine continuité du processus car les filtres tendent à élargir le support du signal filtré, et comme il n'est généralement pas possible de corriger l'excitation du bloc précédent, des irrégularités au bord des blocs d'échantillons codés, mal contrôlées par le processus, peuvent apparaître.

En outre, si l'on souhaite adapter le type de modification apportée au dictionnaire en fonction du signal, il n'y a pas d'autres solutions que de prévoir des filtres différents et passer de filtres à d'autres, ce qui peut également engendrer des distorsions.

Par ailleurs, comme indiqué déjà plus haut, la technique présentée dans ce document US-6,029,125 vise certes à remédier au manque d'impulsions d'un dictionnaire en appliquant une modification qui conserve l'allure spectrale du dictionnaire. Or, il est souvent nécessaire d'enrichir les dictionnaires multi-impulsionnels, en incluant des vecteurs-code qui encodent mieux certaines parties du spectre, en particulier les hautes fréquences, ce qui est incompatible avec la solution retenue dans US-6,029,125.

D'autres types de dictionnaires ont été proposés pour accroître les performances en maintenant des complexités de recherche acceptables. Ainsi, les dictionnaires cascadés (ou "multi-stage" en vocable anglo-saxon), éventuellement différents, donnent lieu à plusieurs recherches CELP successives, chaque recherche produisant l'indice d'un vecteur-code sélectionné avec son gain associé.

Le vecteur d'excitation s'exprime alors par : ${exc}_{courant} \left(n\right) = {\sum }_{i = 0}^{l - 1} {g}_{i} \times {c}_{i} \left(n\right) ; 0 \leq n \leq N - 1 ,$ si l'on suppose que l'on met en cascade un nombre *I d*e dictionnaires.

La recherche conjointe des sous-vecteurs-codes {*cᵢ*(*n*)} dans les *I* dictionnaires peut être complexe. En pratique, une méthode sous-optimale de recherche en série est utilisée et consiste à sélectionner la forme d'onde optimale dans le premier dictionnaire et calculer le gain associé, puis à quantifier ce gain et soustraire la contribution connue de ce premier dictionnaire, ce qui, en reprenant les expressions présentées plus haut, se traduit par : $E \left(z\right) = \frac{W \left(z\right)}{{A}_{q} \left(z\right)} ⁢ \left(res\left(z\right)-{exc}_{1}\left(z\right)-{exc}_{2}\left(n\right)\right) , avec {exc}_{1} \left(n\right) = { \begin{matrix}{exc}_{passé} \left(n\right) si n < 0 \\ {g}_{1} \times {c}_{1} \left(n\right) si 0 \leq n \leq N - 1\end{matrix}$
et ${exc}_{2} \left(n\right) = { \begin{matrix}0 si n < 0 \\ {g}_{2} \times {c}_{2} \left(n\right) si 0 \leq n \leq N - 1\end{matrix}$

Le "signal cible filtré" est modifié en *x*'(*z*) = *H*(*z*)(*res*(*z*) - *exc*₁ (*z*)) et la sélection du sous-vecteur du second dictionnaire est ainsi effectuée. Le processus est ensuite itéré pour tous les dictionnaires successifs.

Il est à noter que l'usage de dictionnaires orthogonaux peut aussi être prévue dans ce contexte.

L'article "Dispersed-pulse codebook and its application to a 4kb/s speech coder", Yasunaga K et al, ICASSP 2000, divulgue l'apprentissage des vecteurs de dispersion.

On décrit brièvement maintenant les structures de codage hiérarchique. De telles structures, encore appelées "scalables", fournissent au codage des données binaires qui se répartissent en couches successives. Une couche de base est formée des éléments binaires absolument nécessaires au décodage du train binaire, et déterminant une qualité minimum de décodage. Les couches suivantes permettent d'améliorer progressivement la qualité du signal décodé, chaque nouvelle couche amenant de nouvelles informations, qui, exploitées au décodage, fournissent en sortie un signal de qualité croissante. L'une des particularités des codeurs hiérarchiques est la possibilité d'intervenir à un niveau quelconque de la chaîne de transmission ou de stockage pour supprimer une partie du train binaire sans devoir fournir d'indication particulière au codeur ni au décodeur. Le décodeur utilise les informations binaires qu'il reçoit et produit un signal de qualité correspondant.

On retrouve dans la composition des traitements de codage hiérarchique la notion de "couches" de codage. Ces couches peuvent être construites par la mise en oeuvre de procédés issus de techniques différentes. En variante, les différentes couches de codage peuvent être issues d'un même type de traitement, dans lequel il est possible d'améliorer la qualité en fournissant simplement des données supplémentaires. Ainsi les codeurs CELP hiérarchiques, encore dénommés "CELP imbriqués", utilisent en général plusieurs dictionnaires, qui peuvent être différents à chaque étage ou identiques.

Néanmoins, les dictionnaires cascadés et les dictionnaires intervenant dans les structures de codage hiérarchique présentent encore les mêmes problèmes que ceux décrits précédemment.

La présente invention vient améliorer la situation.

Elle vise en particulier à remédier au manque de richesse, en termes de formes d'onde et de contenu spectral, des dictionnaires CELP à bas débits, tout en conservant la grande facilité de décodage et la faible complexité associées à ces dictionnaires. Elle offre en outre un enrichissement progressif de ces dictionnaires, ce qui est particulièrement intéressant dans le contexte des structures de codage hiérarchiques. Elle a également pour objet de proposer une alternative séduisante aux techniques dites "anti-sparseness" et, dans un cadre plus général, peut contribuer à l'enrichissement des dictionnaires clairsemés, avec un meilleur contrôle de la continuité entre blocs successifs.

Elle propose à cet effet un procédé de codage/décodage de signaux audionumériques, tel qu'énoncé dans la revendication 1.

Dans le procédé au sens de l'invention, un dictionnaire initial (appelé aussi ci-après "dictionnaire de base") est construit en :
- prévoyant une même suite d'impulsions formant un motif de base,
- et en affectant le motif de base à chaque vecteur d'excitation du dictionnaire, selon une ou plusieurs occurrences à une ou plusieurs positions respectives parmi lesdites N positions valides.

On entend ici par "suite d'impulsions" une succession d'échantillons comportant des impulsions et éventuellement un ou plusieurs échantillons nuls entre les impulsions, et/ou en début et/ou en fin de la succession.

Préférentiellement, le dictionnaire ainsi construit est un dictionnaire d'excitation CELP de type dit "fixe" (référencé DICf par exemple sur les figures 1 et 2 décrites ci-avant).

Préférentiellement, le motif de base apparaissant à chaque occurrence dans un vecteur d'excitation est multiplié par une amplitude associée à ladite occurrence, cette amplitude étant par exemple choisie parmi un ensemble comportant les valeurs +1 et -1.

Préférentiellement encore, tous les vecteurs du dictionnaire initial comportent un même nombre d'occurrences du motif de base.

Ainsi, un dictionnaire initial peut être défini par :
- la suite d'impulsions formant le motif de base,
- le nombre d'occurrences du motif dans chaque vecteur,
- des ensembles de positions admises pour les occurrences desdits motifs, et
- des ensembles d'amplitudes à associer aux occurrences desdits motifs.

L'invention propose ainsi la construction de dictionnaires de vecteurs d'excitation CELP, ces dictionnaires étant définis par la donnée d'un motif de base, apparaissant selon une ou plusieurs occurrences, chaque occurrence étant multipliée par une amplitude. Les motifs apparaissant éventuellement en bordure de bloc (trames ou sous-trames d'échantillons) sont tronqués pour s'insérer exactement dans le bloc.

En termes plus génériques, on comprendra que les motifs apparaissant en bordure de bloc d'un vecteur sont tronqués et les impulsions restantes des motifs tronqués occupent le début ou la fin du bloc.

Un dictionnaire obtenu par le procédé au sens de l'invention, rassemblant des vecteurs de dimension *N*, est alors défini par un motif de base, que l'on "déplace" dans le bloc de longueur *N*. Chaque motif apparaît selon *K* occurrences que l'on additionne, chaque occurrence étant elle-même définie par
- un terme d'amplitude (éventuellement de polarité), c'est-à-dire que le motif est multiplié par une valeur donnée (par exemple ±1) pour chaque occurrence,
- et la position du motif dans l'occurrence.

On relèvera toutefois qu'un dictionnaire multi-impulsionnel, bien connu de l'état de l'art, constitue un cas particulier d'un dictionnaire ainsi obtenu, dans la mesure où la longueur d'un motif dans le cas d'un dictionnaire multi-impulsionnel est simplement de 1. Ce type de dictionnaire multi-impulsionnel sera désigné ci-après sous le nom de "dictionnaire de base trivial".

Par ailleurs, le procédé au sens de l'invention permet de construire des combinaisons de dictionnaires (initiaux et construits comme décrit ci-avant sans exclure aussi le recours à un ou plusieurs dictionnaires supplémentaires multi-impulsionnels classiques).

Ainsi, un dictionnaire obtenu par le procédé au sens de l'invention peut consister en :
- un unique dictionnaire de base, non trivial, défini par un motif de base (de longueur supérieure à 1), par les positions du motif et par l'amplitude associée selon les différentes occurrences, ou
- une union de dictionnaires de base, dans laquelle au moins l'un des dictionnaires de base est un dictionnaire de base non trivial, ou
- ou une somme de dictionnaires de base, éventuellement pondérée, dans laquelle au moins l'un des dictionnaires de base est un dictionnaire de base non trivial, les occurrences de tous les motifs étant-sommées entre elles.

En termes plus génériques, un dictionnaire global peut être construit par une somme de dictionnaires de base dont l'un au moins est un dictionnaire initial défini par un motif de base. Les vecteurs du dictionnaire global sont formés dans ce cas par addition des impulsions de positions communes des vecteurs des dictionnaires de base, préférentiellement pondérés, un à un par un gain associé chacun à un dictionnaire.

En variante, un dictionnaire global peut être construit par une union de dictionnaires de base dont l'un au moins est un dictionnaire initial défini par un motif de base. Dans ce cas, le dictionnaire global comporte simplement tous les vecteurs de tous les dictionnaires de base.

La construction de tels dictionnaires permet déjà de prévoir des types variés de contenus. Selon la forme des motifs de base et leur nombre d'occurrences, on pourra obtenir des vecteurs d'excitation d'allures variées, possédant éventuellement un nombre relativement élevé d'impulsions non nulles. Par exemple, le choix du motif de base peut être guidé par des considérations d'ordre spectral. Cette richesse de contenu ne nécessite pas, pour autant, une taille particulièrement importante du dictionnaire car, par le jeu de l'addition des occurrences des motifs, on peut varier les formes des vecteurs d'excitation avec un nombre modéré de motifs et d'occurrences. Ainsi, il est possible de représenter des vecteurs d'excitation ayant un contenu spectral sensiblement différent de celui des dictionnaires multi-impulsionnels classiques, pour des ensembles d'indices équivalents.

Dans une telle réalisation, on prévoit que le motif de base comporte au moins une impulsion centrale, précédée et succédée d'au moins une impulsion de signe opposé au signe de l'impulsion centrale. Plus précisément, le motif comporte en tout trois impulsions dont :
- une impulsion centrale,
- une seconde impulsion précédant l'impulsion centrale,
- et une troisième impulsion succédant l'impulsion centrale,
   les signes des seconde et troisième impulsions étant opposés à celui de l'impulsion centrale,
   l'amplitude des seconde et troisième impulsions étant inférieure, en valeur absolue, à celle de l'impulsion centrale et, de façon avantageuse, variable entre 0 (non compris) et environ la moitié de l'amplitude de l'impulsion centrale, en valeur absolue.

Il s'est alors avéré avantageux de prévoir un dispositif de codage/décodage comportait une mise en cascade de dictionnaires, dont au moins un dictionnaire initial est subséquent dans la cascade, ce dictionnaire initial comportant un tel motif symétrique à impulsion centrale et impulsions précédente et suivante d'amplitudes opposées à celle de l'amplitude centrale. Ce dispositif peut comporter avantageusement un filtrage passe-haut dans un filtre global de pondération perceptuel intervenant notamment au codage dans la recherche d'un vecteur d'excitation optimal. Un exemple d'une telle réalisation sera décrit en détails plus loin, en référence aux figures 8a, 8b, 8c et 9. Cette réalisation a permis de focaliser la recherche dans le dictionnaire initial par l'usage d'un filtre passe-haut.

On indique simplement ici que cette réalisation propose une mise en cascade d'un dictionnaire multi-impulsionnel avec un dictionnaire défini par un motif symétrique par rapport à son centre, dont les occurrences du centre du motif décrivent le même ensemble que les occurrences des impulsions du dictionnaire multi-impulsionnel.

Cette mise en oeuvre permet d'élargir le domaine spectral du dictionnaire de base initial par l'apport d'un ou plusieurs dictionnaires de base supplémentaires, la recherche dans ces dictionnaires de base supplémentaires étant alors focalisée spectralement par la modification du filtre de pondération perceptuel intervenant dans la recherche du vecteur optimal, le choix de cette modification et celui du motif de ces dictionnaires de base supplémentaires étant éventuellement liés.

De manière plus générale, dans le cas d'une union ou sommation de plusieurs dictionnaires de base, on utilise des dictionnaires de base dont les centres des motifs et les amplitudes associées décrivent les mêmes ensembles mais pour des motifs différents.

Ainsi, en termes plus génériques, les positions des motifs et/ou des impulsions dans les vecteurs des dictionnaires, notamment lorsqu'ils sont mis en cascade, décrivent des ensembles préférentiellement identiques, la position d'un motif étant repérée sensiblement par la position d'une impulsion centrale dans la suite d'impulsions formant le motif.

Il est alors possible de mutualiser les calculs et les algorithmes de traitements rapides car les techniques de recherche d'un vecteur d'excitation meilleur candidat restent rapides dans les dictionnaires construits au sens de l'invention, puisque ces derniers exploitent la structure particulière des dictionnaires multi-impulsionnels classiques, et permettent l'utilisation de traitements efficaces mis en place pour le cas des dictionnaires multi-impulsionnels.

On indique ici que la position d'un motif peut être repérée par la position dans le bloc de l'échantillon du centre du motif, si le motif comprend un nombre impair d'échantillons. Toutefois, de manière strictement équivalente, un éventuel motif de longueur paire pourra être complété par un zéro afin de produire une longueur impaire. Plus généralement, toute autre variante pour repérer la position des motifs peut être envisagée.

L'invention propose des techniques très simples de décodage de l'indice des vecteurs de tels dictionnaires, par addition des occurrences mises à l'échelle du ou des motifs dont la position et le facteur d'amplitude pour chaque occurrence sont transmis.

En termes génériques, au codage, après détermination d'un vecteur meilleur candidat dans un dictionnaire initial, on forme un indice comportant préférentiellement au moins des indications :
- de la ou des position(s) du motif de base dans le vecteur meilleur candidat, et
- de la ou des amplitude(s) associée(s) à la ou les position(s) du motif, ledit indice étant destiné à être transmis pour un décodage ultérieur.

Si l'on prévoit une pluralité de dictionnaires, l'indice comporte en outre une indication du dictionnaire dans lequel le vecteur meilleur candidat a été trouvé. Ainsi, si le vecteur meilleur candidat a été trouvé dans un dictionnaire initial comportant un motif de base, l'indice comporte en particulier une indication relative au dictionnaire initial précité et, de là, une indication quant au motif de base qui a permis de construire le dictionnaire et donc le vecteur meilleur candidat.

Dans le cas d'un unique dictionnaire de base, l'indice reflète déjà l'amplitude et la position associées à chacune de ses occurrences. Pour décoder le vecteur meilleur candidat, il suffit alors de positionner le motif de base aux différentes positions qu'il doit occuper dans chaque occurrence, le multiplier par les amplitudes associées, et faire la somme des occurrences. Dans le cas d'une union de dictionnaires de base, l'indice informe en outre sur le dictionnaire de base sélectionné, comme indiqué précédemment.

Dans le cas d'une somme de dictionnaires de base, on dispose des amplitudes et positions des occurrences de chaque motif de base et on procède de manière équivalente au cas de l'union, mais en sommant les contributions de tous les motifs.

Le décodage des indices des vecteurs d'un dictionnaire au sens de l'invention est très simple.

Au décodage, on reconstruit le meilleur vecteur candidat préférentiellement à partir de l'indice :
- éventuellement dans le cas d'une utilisation d'une union de dictionnaires, en déterminant déjà le motif de base correspondant au dictionnaire initial indiqué par l'indice,
- en positionnant le motif de base aux positions indiquées par l'indice,
- en multipliant le motif à chaque position par une amplitude associée indiquée par l'indice,
- et en additionnant les motifs multipliés et disposés auxdites positions indiquées.

Dans le cas d'une utilisation d'une somme de dictionnaires, on détermine préférentiellement les indices des vecteurs dans chacun des dictionnaires et, de là, on applique pour chaque indice, les trois dernières étapes décrites ci-avant.

Il est possible d'accélérer la recherche dans des dictionnaires au sens de l'invention et il est apparu particulièrement intéressant de munir les ensembles de positions des motifs d'une structure forte, par exemple celle des dictionnaires ACELP, pour adapter les traitements rapides de recherche, très efficaces, mis en place habituellement dans les dictionnaires ACELP.

Ainsi, en termes plus génériques, le dictionnaire construit au sens de l'invention comporte préférentiellement des positions admises de motif qui décrivent un ensemble fortement structuré, avantageusement comme un ensemble de positions d'impulsions d'un dictionnaire ACELP.

Comme indiqué ci-avant, dans le cas de l'utilisation d'une pluralité de dictionnaires, il est particulièrement intéressant de munir deux ou plusieurs dictionnaires de base d'ensembles identiques de positions de motifs, pour pouvoir réutiliser les mêmes traitements dans la recherche dans les dictionnaires. Ainsi, l'un de ces dictionnaires au moins peut avantageusement être de type ACELP.

La mise en cascade de dictionnaires incluant au moins un dictionnaire de base est très avantageuse. Cette variante est particulièrement adaptée au cas de structures de codage hiérarchique. Néanmoins, les différents dictionnaires de base ne jouent pas le même rôle car, typiquement, le premier dictionnaire assure le codage d'une qualité minimale des signaux qu'il est souhaité de reproduire. Les dictionnaires suivants sont plutôt destinés à améliorer cette qualité, et permettront de consolider le codage, de réduire la sensibilité au type de signal, ou autre.

En termes plus génériques, la mise en cascade d'une pluralité de dictionnaires revient à construire un unique dictionnaire global obtenu par sommation des dictionnaires pondérée par des gains, comme indiqué ci-avant.

Dans ce cas, chaque vecteur d'excitation correspond à la somme de vecteurs issus de dictionnaires de base multipliés par un gain, les dictionnaires de base étant explorés l'un après l'autre, en soustrayant la contribution connue de l'excitation partielle produite par les vecteurs des dictionnaires précédents. Ainsi, dans cette réalisation avantageuse, les dictionnaires mis en cascade sont explorés l'un après l'autre, en soustrayant, pour un dictionnaire courant, une contribution connue d'une excitation partielle produite par les vecteur d'au moins un dictionnaire précédent, ce qui confère une structure de codage hiérarchique.

De façon particulièrement avantageuse, la recherche dans un dictionnaire d'un vecteur d'excitation meilleur candidat s'effectue selon une estimation d'un critère CELP, peu modifiée par rapport à l'art antérieur et comportant alors les étapes :
a) calculer la convolution de la réponse impulsionnelle d'un filtre résultant du produit d'un filtre de synthèse LPC par un filtre perceptuel, avec le motif de base du dictionnaire, pour obtenir un vecteur de filtre convolué,
b) calculer les éléments d'un vecteur d'inter-corrélation entre un vecteur cible candidat et le vecteur de filtre convolué,
c) corriger éventuellement des éléments du vecteur d'inter-corrélation pour tenir compte d'une troncature du motif de base à au moins un bord de bloc,
d) calculer les éléments d'une matrice d'autocorrélation du vecteur de filtre convolué,
e) corriger éventuellement des éléments de ladite matrice pour tenir compte d'une troncature du motif de base à au moins un bord de bloc,
f) effectuer une recherche du vecteur meilleur candidat à l'aide d'un critère CELP exprimé comme une maximisation d'un rapport dans lequel le numérateur fait intervenir les éléments du vecteur d'inter-corrélation et le dénominateur fait intervenir les éléments de la matrice d'autocorrélation.

On comprendra que, dès lors que la recherche peut faire apparaître des motifs de base en bordure de bloc,' l'estimation du critère CELP est légèrement modifiée par l'ajout des étapes c) et e), par rapport à l'estimation du critère CELP au sens de l'art antérieur.

D'ailleurs, des simplifications aux algorithmes de recherche optimaux des dictionnaires de base sont en outre proposées lorsque l'énergie relative des parties à tronquer est faible devant celles des parties qui restent dans le bloc pour les motifs du bord. Dans ce cas, l'une des étapes c) et e), ou les deux, pourront être omises.

D'autres simplifications sont également proposées, visant à tronquer les réponses impulsionnelles des filtres de synthèse multipliés par le filtre perceptuel, et à tronquer le vecteur de filtre convolué calculé à l'étape a).

La présente description vise non seulement le procédé défini ci-avant, mais aussi le dictionnaire, lui-même, de vecteurs d'excitation CELP, susceptible d'être construit par un dispositif de codage/décodage de signaux audionumériques, par une mise en oeuvre du procédé au sens de l'invention.

La présente invention vise aussi un programme informatique tel qu'énoncé dans la revendication 7.

Elle vise aussi le dispositif de codage ou décodage de signaux audionumériques, tel qu'énoncé dans la revendication 8.

Avantageusement, ces dictionnaires peuvent être construits par l'exécution d'un programme informatique du type précité, stocké alors dans une mémoire d'un tel dispositif de codage/décodage, par exemple grâce à l'emploi d'une loi algébrique associant les indices de vecteurs aux vecteurs-code eux-mêmes (comme par exemple dans la technique ACELP).

La présente invention vise aussi une utilisation d'un tel dispositif tel qu'énoncé dans la revendication 11.

De manière générale, tout ou partie des caractéristiques générales et optionnelles exprimées ci-avant peuvent s'appliquer aussi bien pour la construction du dictionnaire, que pour le dictionnaire lui-même ou pour le dispositif de codage/décodage comportant au moins un dictionnaire ainsi construit ou pour l'utilisation d'un tel dispositif, ou encore pour le programme informatique générant le dictionnaire ou pour le programme informatique permettant l'utilisation du dispositif.

Ainsi, la description décrit des dictionnaires de vecteurs d'excitation de type CELP et leur utilisation, qui offrent une grande richesse potentielle de contenus pour une taille modérée. Le décodage des indices associés est de faible complexité, en dépit de cette variété de formes. On peut en outre mettre en place des algorithmes rapides de sélection du vecteur optimal, en tirant parti de la composition particulière de ces dictionnaires.

On retiendra alors que la déscription décrit une catégorie de dictionnaires CELP permettant l'encodage d'une grande variété de signaux d'excitation pour des débits relativement modérés, et offrant en outre des algorithmes rapides et efficaces pour la sélection du vecteur adéquat.

D'autres caractéristiques et avantages de l'invention apparaîtront à l'examen de la description détaillée ci-après, et des dessins annexés sur lesquels, outre les figures 1 et 2 décrites ci-avant :
- la figure 3a illustre un motif de base pour la mise en oeuvre de l'invention,
- les figures 3b et 3c illustrent respectivement un premier *A₀* et un deuxième *A₁* ensemble des positions de la première et de la deuxième occurrence d'un motif de base,
- la figure 3d illustre un exemple de vecteur-code sélectionné par la mise en oeuvre de l'invention,
- la figure 4 est une table des modifications de la matrice d'autocorrélation dans l'estimation du critère CELP utilisant un dictionnaire au sens de l'invention,
- la figure 5 illustre les principales étapes de recherche du meilleur vecteur-code dans un dictionnaire au sens de l'invention, par application du critère CELP "corrigé" pour tenir compte de la présence de motifs dont une partie est située hors d'un bloc courant,
- la figure 6 illustre un exemple d'union de dictionnaires au sens de l'invention,
- la figure 7 illustre un exemple de somme de dictionnaires au sens de l'invention,
- les figures 8a et 8b illustrent un premier et un second dictionnaire de base dans un exemple de réalisation de la présente invention pour perfectionner un codeur CELP selon la norme G.729,
- la figure 8c compare l'allure des spectres moyens des formes d'ondes du dictionnaire de la figure 8a et du dictionnaire de la figure 8b,
- la figure 9 illustre un exemple de réalisation d'un codeur CELP selon la norme G.729 perfectionné par un exemple de mise en oeuvre de la présente invention.

En référence tout d'abord aux figures 3a à 3d, on décrit ci-après le contenu d'un dictionnaire "de base" au sens de l'invention.

Les vecteurs-code d'un dictionnaire de base sont obtenus en définissant un motif de base . *y*(*j*) (-*p* ≤ *j* ≤ *p*) comme une suite d'échantillons (figure 3a) qui se déplace dans un bloc de longueur *N*, en tronquant le motif lorsqu'il déborde du bloc. On additionne *K* occurrences de ce même motif, multipliées par un facteur d'amplitude, pour former les vecteurs-code du dictionnaire. A titre d'exemple, l'encadré en traits pointillés portant la référence D2 de la figure 7 illustre quelques vecteurs V21, V22, V2n d'un dictionnaire de base ainsi construit. Le premier vecteur V21 comporte un motif de base Pat(D2) comportant une succession de onze impulsions. A gauche de ce motif, on remarque la "fin" d'un motif de polarité inverse et tronqué de sorte que seules ses neuvième à onzième impulsions apparaissent dans le vecteur V21. Le vecteur suivant V22 reprend le motif Pat(D2) entier et un autre motif tronqué à droite et de polarité inverse. Dans les vecteurs V21 et V22, les motifs sont disjoints. En revanche, dans le dernier vecteur V2n, deux motifs de base sont repris avec la même polarité, mais leurs centres respectifs occupent des positions suffisamment proches pour que les deux motifs se chevauchent partiellement. Dans ce cas, les impulsions qui se chevauchent s'additionnent entre elles, en tenant compte de leur signe. Par exemple, le dernier vecteur V2n du dictionnaire D2 dans l'exemple de la figure 7 comporte la somme des impulsions des deux motifs de base en leurs bords, droit pour l'un et gauche pour l'autre (dixième et onzième impulsions du motif global à partir de la gauche). De même, l'impulsion (négative) du centre du deuxième motif du vecteur V21 s'annule avec la deuxième impulsion (positive) du vecteur V12 dans la somme des vecteurs V21 +V12.

Ainsi, en termes plus génériques, parmi les positions admises des motifs de base dans chaque bloc d'un vecteur d'excitation, des positions de motifs sont telles que des motifs se recouvrent au moins partiellement (cas du vecteur V2n). Dans ce cas, les impulsions des motifs se recouvrant sont additionnées une à une.

On remarquera que la formulation donnée ci-avant : *y*(*j*) (-*p* ≤ *j* ≤ *P*), présentant l'avantage de rendre plus clairs les développements qui suivent, semble imposer a priori un nombre impair 2*p*+1 d'éléments dans le motif de base (-*p* ≤ *j* ≤ *p*). En fait, comme mentionné auparavant, cette particularité n'est aucunement nécessaire pour la mise en oeuvre de la présente invention. Si l'on souhaite utiliser un motif ayant un nombre pair d'éléments, il suffit de rajouter un élément nul sur l'un des bords, et la formulation appliquée ici est encore utilisable.

Chaque vecteur {*c*(*n*)} d'un dictionnaire de base, de dimension *N*, est construit en additionnant *K* vecteurs d'occurrence *y^{k}* tels que : ${y}^{k} = \left\{{s}_{k}\times {y}^{k}\left(n\right)\right\} , pour n allant de 0 à N - 1 et k allant de 0 à K - 1$

Ces vecteurs sont formés d'un motif de base affecté d'une amplitude donnée, tronqué si nécessaire au(x) bord(s) et complété par des zéros.

Chaque occurrence *k* se caractérise:
- par l'amplitude qui lui est affectée, *sₖ*, prenant ses valeurs dans un ensemble *Sₖ* ,
- par la position du motif de base, qui peut être représentée, par exemple, par la position *aₖ* à laquelle on place son centre. *aₖ* prend ses valeurs dans un ensemble *Aₖ*, et peut éventuellement se situer à l'extérieur de l'intervalle [0,*N*-1], la seule contrainte étant, bien entendu, que l'intersection des motifs et du bloc ne soit pas nulle.

Les figures 3b et 3c illustrent un tel dictionnaire pour lequel en particulier *K*=2. La première occurrence est caractérisée par le centre *a*₀ qui peut se placer aux cinq positions d'un ensemble de positions ${A}_{0} = \left\{{a}_{0}^{1}, {a}_{0}^{2}, {a}_{0}^{3}, {a}_{0}^{4}, {a}_{0}^{5}\right\}$ et par l'amplitude *s*₀ ∈ *S*₀ = {±1} (figure 3b). La seconde occurrence est caractérisée par le centre *a*₁ qui peut se placer aux quatre positions de l'ensemble ${A}_{1} = \left\{{a}_{1}^{1}, {a}_{1}^{2}, {a}_{1}^{3}, {a}_{1}^{4}\right\}$ et par l'amplitude *s*₁ ∈ *S*₁ = {±1} (figure 3c). Le dictionnaire est alors composé de :
5 (positions *A₀*) x 4 (positions *A₁*) x 2 (polarités pour *A₀*) x 2 (polarités pour *A₁*) = 80 vecteurs-codes.

Un exemple de vecteur-code de ce dictionnaire (défini par les positions ${a}_{0} = {a}_{0}^{1}$ et ${a}_{1} = {a}_{1}^{3}$ et par les amplitudes *s*₀ =+1 et *s*₁ = -1) est donné à la figure 3d.

On a donc: ${y}^{k} \left(n\right) = { \begin{matrix}y \left(j\right) & si n = {a}_{k} + j ; Max ⁢ \left(-p,-{a}_{k}\right) \leq j \leq Min ⁢ \left(p,N-1-{a}_{k}\right) , & {a}_{k} ∈ {A}_{k} \\ 0 & si & {a}_{k} ∉ {A}_{k}\end{matrix}$

Ce qui s'écrit aussi : ${y}^{k} \left(n\right) = {\sum }_{j = - p}^{p} y \left(j\right) \times δ ⁢ \left(n-{a}_{k}-j\right) \times t \left(n\right) ,$ en utilisant les fonctions δ (.) de Kroenecker et de troncature *t*(*n*)= 0 si *n* ∉ [0, *N* -1]

Chaque vecteur {*c*(*n*)} est défini par l'ensemble des positions des centres des motifs de base de chacune des occurrences qui le composent $\left({a}_{0}, {a}_{1}, …, {a}_{K - 1}\right) ∈ {Π}_{k = 0}^{K - 1} {A}_{k} ,$ où Π désigne le produit cartésien des ensembles, et par l'ensemble des amplitudes $\left({s}_{0}, {s}_{1}, …, {s}_{K - 1}\right) ∈ {Π}_{k = 0}^{K - 1} {S}_{k}$ associées aux différentes occurrences.

Les composantes *c*(*n*) (*0* ≤ *n* ≤ *N*-1) s'obtiennent par sommation des (éventuelles) contributions des *K* vecteurs *y^{k}* à l'échantillon *n*, selon la relation : $c \left(n\right) = {\sum }_{k = 0}^{K - 1} {s}_{k} \times {y}^{k} \left(n\right) = {\sum }_{k = 0}^{K - 1} {s}_{k} \times {\sum }_{j = - p}^{p} y \left(j\right) \times δ ⁢ \left(n-{a}_{k}-j\right) \times t \left(n\right) ; 0 \leq n \leq N - 1$

Si l'on définit les vecteurs {*c*₀(*n*)} de dimension (*N*+2*p*) tels que : ${c}_{0} \left(n\right) = {\sum }_{k = 0}^{K - 1} {s}_{k} \times δ ⁢ \left(n-{a}_{k}\right) , avec - p \leq n \leq N - 1 + p ,$
alors $c \left(n\right) = t \left(n\right) \times {\sum }_{j = - p}^{p} y \left(j\right) \times {c}_{0} ⁢ \left(n-j\right)$

Les vecteurs {*c*(*n*)} du dictionnaire de base se déduisent des vecteurs {*c*₀(*n*)} par convolution avec le motif de base *y* et troncature aux bornes du segment [0, *N*-1].

On voit que les vecteurs {*c*₀(*n*)} sont définis par la donnée des centres $\left({a}_{0}, {a}_{1}, …, {a}_{K - 1}\right) ∈ {Π}_{k = 0}^{K - 1} {A}_{k}$ des motifs de base et celle des amplitudes $\left({s}_{0}, {s}_{1}, …, {s}_{K - 1}\right) ∈ {Π}_{k = 0}^{K - 1} {S}_{k} .$ Si les centres s'ordonnent de manière structurée, on comprendra qu'il est possible de tirer parti de cette structure pour définir des algorithmes rapides afin d'accélérer la sélection du vecteur-code dans le dictionnaire.

La fonction de troncature *t*(*n*) introduit des non-linéarités dans l'expression de *c*(*n*), dont on peut s'affranchir en étendant le vecteur {*c*(*n*)} de dimension *N* au vecteur {*c*'(*n*)} , de dimension (*N* + 2*p*): $cʹ \left(n\right) = { \begin{matrix}0 & - p \leq n < 0 \\ c \left(n\right) & 0 \leq n < N \\ 0 & N \leq n < N + p\end{matrix}$

On peut donc faire apparaître trois parties dans le vecteur {*c*'(*n*)} : $cʹ \left(n\right) = {c}_{c} \left(n\right) + {c}_{g} \left(n\right) + {c}_{d} \left(n\right) ; - p \leq n \leq N - 1 + p$

La partie centrale ${c}_{c} \left(n\right) = {\sum }_{j = - p}^{p} y \left(j\right) \times {c}_{0} ⁢ \left(n-j\right) ; - p \leq n \leq N - 1 + p$ correspond à la convolution de {*c*₀(*n*)} avec le motif de base et ses composantes dans les intervalles des bords, [-*p*,-1] et [*N*,*N* + *p*-1] sont non nulles a priori.

Les deux autres termes annulent les éventuelles composantes non nulles des bords de *c_{c}* (*n*) correspondent aux effets induits par la possible troncature du motif aux bords :
- avec l'effet du bord gauche du bloc : ${c}_{g} \left(n\right) = { \begin{matrix}- {\sum }_{j = - p}^{p} y \left(j\right) \times {c}_{0} ⁢ \left(n-j\right) & si - p \leq n < 0 \\ 0 & {si }_{ } ⁢ 0 \leq n \leq N - 1 + p\end{matrix}$
- et celui du bord droit du bloc : ${c}_{d} \left(n\right) = { \begin{matrix}0 & si - p \leq n < N - 1 \\ - {\sum }_{j = - p}^{p} y \left(j\right) \times {c}_{0} ⁢ \left(n-j\right) & si N \leq n \leq N - 1 + p\end{matrix}$

On décrit maintenant la recherche d'un vecteur-code dans un dictionnaire de base.

On rappelle que le critère CELP à maximiser : $\frac{{Num}^{2}}{Den} = \frac{{\left({\sum }_{n = 0}^{N - 1}x\left(n\right)⁢{c}^{w}\left(n\right)\right)}^{2}}{{\sum }_{n = 0}^{N - 1} {c}^{w} {\left(n\right)}^{2}}$
fait intervenir le calcul de deux quantités : le numérateur *Num* et le dénominateur *Den*.

On définit le vecteur {*c^{w}* (*n*)} de dimension (*N*+2*p*) par la convolution du vecteur {*c*'(*n*)} donné ci-dessus avec la réponse impulsionnelle du filtre *H*(*z*). Cependant, dans la sélection de la forme d'onde optimale, seuls les *N* éléments centraux de ce vecteur sont utilisés. ${c}^{w} \left(n\right) = {\sum }_{i = - ∞}^{+ ∞} h \left(i\right) \times cʹ ⁢ \left(n-i\right) = {b}_{c} \left(n\right) + {b}_{g} \left(n\right) + {b}_{d} \left(n\right) , avec - p \leq n \leq N - 1 + p$

Dans cette expression, le facteur central ${b}_{c} \left(n\right) = {\sum }_{i = - ∞}^{+ ∞} h \left(i\right) \times {c}_{c} ⁢ \left(n-i\right)$ se calcule en introduisant le vecteur {*h*'(*i*)}, correspondant à la convolution de la réponse impulsionnelle du filtre *H* avec le motif de base (soit $hʹ \left(i\right) = {\sum }_{j = - p}^{p} h ⁢ \left(i-j\right) \times y \left(j\right) ) .$

On obtient alors ${b}_{c} \left(n\right) = {\sum }_{i = - ∞}^{+ ∞} h \left(i\right) \times {c}_{c} ⁢ \left(n-i\right) = {\sum }_{iʹ = - ∞}^{+ ∞} {c}_{0} ⁢ \left(n-iʹ\right) \times {\sum }_{j = - p}^{p} h ⁢ \left(iʹ-j\right) \times y \left(j\right)$

On retiendra que le facteur central s'exprime alors de la manière suivante: ${b}_{c} \left(n\right) = {\sum }_{i = - ∞}^{+ ∞} hʹ \left(i\right) \times {c}_{0} ⁢ \left(n-i\right) = {\sum }_{k = 0}^{K - 1} {s}_{k} \times hʹ ⁢ \left(n-{a}_{k}\right)$

Le facteur "bord gauche" ${b}_{g} \left(n\right) = {\sum }_{i = - ∞}^{+ ∞} h ⁢ \left(n-i\right) \times {c}_{g} \left(i\right) ,$ soit ${b}_{g} \left(n\right) = - {\sum }_{j = - 2}^{p - 1} {\sum }_{i = Max ⁢ \left(-p+j,-p\right)}^{Min ⁢ \left(-1,p+j\right)} {c}_{0} \left(j\right) \times h ⁢ \left(n-i\right) \times y ⁢ \left(i-j\right) ,$ s'écrit aussi : ${b}_{g} \left(n\right) = - {\sum }_{{a}_{k} ∈ {Γ}_{g}}^{ } {s}_{k} \times {\sum }_{i = Max ⁢ \left(-p+{a}_{k},-p\right)}^{Min ⁢ \left(-1,{a}_{k}+p\right)} h ⁢ \left(n-i\right) \times y ⁢ \left(i-{a}_{k}\right) ,$
en introduisant l'ensemble ${Γ}_{g} = {∪}_{k = 0}^{K - 1} {A}_{k} ∩ \left[-2⁢p,p-1\right] ,$ rassemblant pour les *K* ensembles *Aₖ, k* ∈ [0, *K* -1], les positions - 2*p* ≤ *aₖ* < *p*.

Le nombre de termes dans le facteur *b_{g}* (*n*) dépend des domaines de définition *Aₖ* des centres *aₖ* du motif de base dans les *K* occurrences. Cependant, pour que les motifs recouvrent au moins partiellement le bloc courant, il convient d'éviter que le centre soit trop éloigné du premier échantillon de ce bloc, de plus de *p* échantillons. Cette condition s'écrit *aₖ* ≥ -*p*, ce qui entraîne : $Min ⁢ \left(-1,{a}_{k}+p\right) = - 1 , et {Γ}_{g} = {∪}_{k = 0}^{K - 1} {A}_{k} ∩ \left[-p,p-1\right]$

Donc ${b}_{g} \left(n\right) = - {\sum }_{{a}_{k} ∈ {Γ}_{g}}^{ } {s}_{k} \times {\sum }_{i = 1}^{Min ⁢ \left(-1,{a}_{k},p\right)} h ⁢ \left(n+i\right) \times y ⁢ \left(-i-{a}_{k}\right)$

En définissant la fonction $hʺ \left(n, j\right) = {\sum }_{i = 1}^{Min ⁢ \left(p-j,p\right)} h ⁢ \left(n+i\right) \times y ⁢ \left(-i-j\right) ,$

le facteur "bord gauche" s'exprime alors ${b}_{g} \left(n\right) = - {\sum }_{{a}_{k} ∈ {Γ}_{g}} {s}_{k} \times hʺ \left(n, {a}_{k}\right) .$

On relèvera que cette dernière expression ne fait intervenir, pour chaque occurrence *k*, que les valeurs *aₖ* des centres qui sont dans l'intervalle [-*p*, *p*-1].

Le facteur "bord droit" s'écrit au départ ${b}_{d} \left(n\right) = - {\sum }_{i = - ∞}^{+ ∞} h ⁢ \left(n-i\right) \times {c}_{d} \left(i\right)$ et, en reprenant les principes appliqués au bord gauche ci-avant : ${b}_{d} \left(n\right) = - {\sum }_{j = N - p}^{N + 2 ⁢ p - 1} {c}_{0} \left(j\right) \times {\sum }_{i = Max ⁢ \left(N,j-p\right)}^{Min ⁢ \left(N+p-1,j+p\right)} h ⁢ \left(n-i\right) \times y ⁢ \left(i-j\right) ,$
soit ${b}_{d} \left(n\right) = - {\sum }_{{a}_{k} ∈ {Γ}_{d}}^{ } {s}_{k} \times {\sum }_{i = Max ⁢ \left(N,{a}_{k}-p\right)}^{Min ⁢ \left(N+p-1,{a}_{k}+p\right)} h ⁢ \left(n-i\right) \times y ⁢ \left(i-{a}_{k}\right) , avec {Γ}_{d} = {∪}_{k = 0}^{N - 1} {A}_{k} ∩ \left[N-p,N+2⁢p-1\right]$

De manière symétrique au cas précédent, le centre du motif est au plus distant de ***p*** échantillons du bord droit, ce qui entraîne *aₖ* ≤ *N*+*p*-1, donc : $Max ⁢ \left(N,{a}_{k}-p\right) = N et {Γ}_{d} = {∪}_{k = 0}^{K - 1} {A}_{k} ∩ \left[N-p,N+p-1\right]$

En définissant une fonction $hʺʹ \left(n, j\right) = {\sum }_{i = N}^{Min ⁢ \left(N+p-1,j+p\right)} h ⁢ \left(n-i\right) \times y ⁢ \left(i-j\right) ,$ on peut aussi écrire : ${b}_{d} \left(n\right) = - {\sum }_{{a}_{k} ∈ {Γ}_{d}}^{ } {s}_{k} \times hʺʹ \left(n, {a}_{k}\right)$

Le nombre d'éléments *h"'*(*n, j*) non nuls dépend ainsi du nombre d'éléments non nuls *h*(*n*) tels que *n* < 0. Si l'on suppose que le filtre *H*(*z*) est causal, tous les éléments *b_{d}*(*n*) tels que *n* ≤ *N*-1 sont nuls.

Donc, dans le cas d'un filtre causal où *h*(*n*) = 0 si *n* < 0, les effets de bord droit n'ont aucune incidence sur ce calcul.

Dans ce qui suit, on supposera qu'un motif ne peut être tronqué des deux côtés à la fois. Le cas contraire signifierait qu'un motif puisse être de taille supérieure à la longueur *N* du bloc, l'invention pouvant néanmoins s'appliquer aussi pour ce dernier cas.

On décrit maintenant l'application du critère CELP avec un dictionnaire au sens de l'invention.

Le calcul du numérateur peut être mené comme suit. $Num = {\sum }_{k = 0}^{N - 1} x \left(k\right) ⁢ {c}^{w} \left(n\right) = {\sum }_{n = 0}^{N - 1} x \left(n\right) \times \left({b}_{c}\left(n\right)+{b}_{g}\left(n\right)+{b}_{d}\left(n\right)\right)$ $= {\sum }_{n = 0}^{N - 1} x \left(n\right) \times \left({\sum }_{k = 0}^{K - 1}{s}_{k}\times hʹ⁢\left(n-{a}_{k}\right)-{\sum }_{{a}_{k} ∈ {Γ}_{g}} {s}_{k} \times hʺ \left(n, {a}_{k}\right)-{\sum }_{{a}_{k} ∈ {Γ}_{d}} {s}_{k} \times hʺʹ \left(n, {a}_{k}\right)\right)$

Le terme "central" ${\sum }_{n = 0}^{N - 1} x \left(n\right) \times {\sum }_{k = 0}^{K - 1} {s}_{k} \times hʹ ⁢ \left(n-{a}_{k}\right)$ est similaire à l'expression habituelle du numérateur du critère de sélection de la forme d'onde optimale dans un dictionnaire multi-impulsionnel. Comme dans la recherche classique, on définit $d \left({a}_{k}\right) = {\sum }_{n = 0}^{N - 1} x \left(n\right) \times hʹ ⁢ \left(n-{a}_{k}\right)$ et ce terme "central" devient alors ${\sum }_{k = 0}^{K - 1} {s}_{k} \times d \left({a}_{k}\right) .$

Il est possible d'obtenir une expression similaire pour tout le numérateur du dictionnaire au sens de l'invention en posant : $dʹ \left({a}_{k}\right) = \left\{\begin{matrix}d \left({a}_{k}\right) - {\sum }_{n = 0}^{N - 1} x \left(n\right) \times hʺ \left(n, {a}_{k}\right) ) & si {a}_{k} ∈ {Γ}_{g} \\ d \left({a}_{k}\right) - {\sum }_{n = 0}^{N - 1} x \left(n\right) \times hʺʹ \left(n, {a}_{k}\right) & si {a}_{k} ∈ {Γ}_{d} \\ d \left({a}_{k}\right) & si {a}_{k} ∉ {Γ}_{g} ∪ {Γ}_{d}\end{matrix}\right\}$
ce qui revient à apporter une correction aux éléments *d*(*aₖ*) pour les centres aₖ qui appartiennent aux ensembles Γ*_{g}* et Γ*_{d}*, c'est-à-dire correspondant à des occurrences où le motif, placé sur le bord, nécessite une troncature.

On a alors $Num = {\sum }_{k = 0}^{K - 1} {s}_{k} \times dʹ \left({a}_{k}\right) ,$ ce qui est semblable au numérateur de la recherche de la meilleure forme d'onde d'un dictionnaire de type multi-impulsionnel classique.

Le calcul du dénominateur se fait comme suit. $Den = {\sum }_{n = 0}^{N - 1} {\left({c}^{w}\left(n\right)\right)}^{2}$
avec $\begin{matrix}{c}^{w} ⁢ {\left(n\right)}^{2} = {\left[{\sum }_{k = 0}^{K - 1}{s}_{k}\times hʹ⁢\left(n-{a}_{k}\right)\right]}^{2} + {\left[{\sum }_{{a}_{k} ∈ {Γ}_{g}} {s}_{k} \times hʺ \left(n, {a}_{k}\right)\right]}^{2} + {\left[{\sum }_{{a}_{k} ∈ {Γ}_{d}} {s}_{k} \times hʹʺ \left(n, {a}_{k}\right)\right]}^{2} \\ - 2 ⁢ \left[{\sum }_{k = 0}^{K - 1}{s}_{k}\times hʹ⁢\left(n-{a}_{k}\right)\right] ⁢ \left[{\sum }_{{a}_{l} ∈ {Γ}_{g}} {s}_{l} \times hʺ \left(n, {a}_{l}\right)\right] - 2 ⁢ \left[{\sum }_{k = 0}^{K - 1}{s}_{k}\times hʹ⁢\left(n-{a}_{k}\right)\right] ⁢ \left[{\sum }_{{a}_{l} ∈ {Γ}_{d}} {s}_{k} \times hʹʺ \left(n, {a}_{l}\right)\right] \\ + 2 \left[{\sum }_{{a}_{k} ∈ {Γ}_{g}} {s}_{k} \times hʺ \left(n, {a}_{k}\right)\right] ⁢ \left[{\sum }_{{a}_{l} ∈ {Γ}_{d}} {s}_{l} \times hʹʺ \left(n, {a}_{l}\right)\right]\end{matrix}$

Le terme "central" s'exprime de manière classique par : ${\sum }_{n = 0}^{N - 1} {\left[{\sum }_{k = 0}^{N - 1}{s}_{k}\times hʹ⁢\left(n-{a}_{k}\right)\right]}^{2} = {\sum }_{k = 0}^{K - 1} {{s}_{k}}^{2} \times φ \left({a}_{k}, {a}_{k}\right) + 2 \times {\sum }_{k = 0}^{K - 2} {\sum }_{l = 1}^{K - 1} {s}_{k} \times {s}_{l} \times φ \left({a}_{k}, {a}_{l}\right) .$ $φ \left(i, j\right) = {\sum }_{n = 0}^{N - 1} hʹ ⁢ \left(n-i\right) \times hʹ ⁢ \left(n-j\right)$ est un élément de la matrice d'autocorrélation du vecteur {*h'*(*n*)}. Pour la recherche de la forme d'onde optimale, seuls les éléments de la matrice d'autocorrélation faisant intervenir les positions des centres du motif dans les différentes occurrences sont utilisés.

Cette dernière expression est encore semblable à celle du dénominateur dans le cas d'un dictionnaire multi-impulsionnel classique.

En revanche, pour tout le dénominateur estimé dans le critère CELP avec un dictionnaire au sens de l'invention, on introduit une fonction d'autocorrélation modifiée de la façon présentée dans la table de la figure 4. Moyennant la prise en compte de cette modification de la fonction d'autocorrélation, il est possible d'obtenir une expression identique au cas d'un dictionnaire multi-impulsionnel classique.

La matrice modifiée permet ainsi d'écrire le dénominateur de la recherche dans le dictionnaire au sens de l'invention sous la forme : $Den = {\sum }_{k = 0}^{K - 1} {{s}_{k}}^{2} \times φʹ \left({a}_{k}, {a}_{k}\right) + 2 \times {\sum }_{k = 0}^{K - 2} {\sum }_{l = k + 1}^{K - 1} {s}_{k} \times {s}_{l} \times φʹ ⁢ \left({a}_{k}-{a}_{l}\right)$
qui est identique à celle du dénominateur pour la recherche dans un dictionnaire multi-impulsionnel classique.

On décrit maintenant la recherche proprement dite dans le dictionnaire au sens de l'invention.

En référence à la figure 5, on prévoit préférentiellement les étapes suivantes. On calcule (étape 51) le vecteur convolution de la réponse impulsionnelle du filtre H avec le motif de base: $hʹ \left(i\right) = {\sum }_{j = - p}^{p} h ⁢ \left(i-j\right) \times y \left(j\right) .$

On calcule ensuite (étape 52) les éléments $d \left({a}_{k}\right) = {\sum }_{n = 0}^{N - 1} x \left(n\right) \times hʹ ⁢ \left(n-{a}_{k}\right) ,$ du vecteur de corrélation entre le vecteur cible *x(n)* et le vecteur {*h'*(*i*)} (obtenu à l'étape 51).

On corrige éventuellement ces éléments (étape générale 53 de la figure 5) pour les motifs apparaissant en bordure de bloc. En effet, pour des valeurs de *k* ∈ {0,1,..., *K*-1} telles que les centres *aₖ* ∈ *Aₖ* des motifs imposent une troncature des motifs aux bords d'un bloc (flèche O en sortie du test 54), on calcule des éléments corrigés *d*'(*aₖ*) (étape 56). Sinon (flèche N en sortie du test 54), on impose *d'*(*aₖ*) = *d*(*aₖ*) (étape 55). On obtient dans les deux cas un vecteur {*d*'(*aₖ*)} tenant avantageusement compte des effets de bord, à la fin de l'étape 53.

On calcule ensuite (étape 57) les éléments de la matrice d'autocorrélation de {*h'*(*i*)} pour la détermination du dénominateur : $φ \left({a}_{k}, {a}_{k}\right) = {\sum }_{n = 0}^{N - 1} hʹ ( n - {a}_{k} ⁢ {)}^{2} , {a}_{k} ∈ {A}_{k} ; k = 0 \to K - 1 ,$ et $φ \left({a}_{k}, {a}_{l}\right) = {\sum }_{n = 0}^{N - 1} hʹ ⁢ \left(n-{a}_{k}\right) \times hʹ ⁢ \left(n-{a}_{l}\right)$
avec ${a}_{k} ∈ {A}_{k} , {a}_{l} ∈ {A}_{l} , k = 0 \to K - 1 , l = k + 1 \to K - 1.$

On corrige éventuellement ces éléments (étape générale 63 de la figure 5) pour tenir compte encore des motifs apparaissant en bordure de bloc. En effet, pour tous les couples (*aₖ*,*a₁*) dont l'un au moins des éléments correspond à l'occurrence d'un motif qui déborde sur l'un des bords de bloc (flèche O en sortie du test 58), on calcule à l'étape 60 des éléments corrigés φ'(*aₖ,aₗ*)-Sinon (pas de motif en bordure de bloc, ce qui correspond à la flèche N en sortie du test 58), on impose φ'(*aₖ*,*aₗ*) = φ(*a*_{*k*,}*aₗ*) à l'étape 59. obtient dans, les deux cas des éléments de matrice tenant avantageusement compte des effets de bord, à la fin de l'étape générale 63.

On effectue ensuite (étape 61) la recherche de la meilleure forme d'onde à l'aide du critère classique de recherche CELP, exprimé comme la maximisation d'un rapport dans lequel le numérateur met en oeuvre le vecteur {*d'*(*aₖ*)} et le dénominateur les éléments φ'(*aₖ*,*aₗ*), pour obtenir finalement le meilleur vecteur-code VC (étape 62).

On indique ici que la figure 5 peut illustrer, en tant qu'organigramme, une partie de l'algorithme du programme informatique permettant l'utilisation d'un dispositif de codage/décodage comportant au moins un dictionnaire au sens de l'invention.

La recherche de la forme d'onde dans un dictionnaire de base au sens de l'invention se ramène finalement à celle, connue et efficace, de la recherche dans un dictionnaire multi-impulsionnel classique. En particulier, si les positions des centres *aₖ* ∈ *Aₖ* des occurrences k (allant de 0 à K-1) des motifs décrivent les positions des impulsions de dictionnaires structurés de type ACELP, il sera possible d'utiliser les algorithmes rapides efficaces qui ont été développés pour de tels dictionnaires ACELP.

On a supposé que le motif est d'une taille inférieure à celle du bloc. Toutefois, dans le cas contraire, il suffit d'introduire une zone Γ*_{g}* ∩Γ*_{d}* où les deux corrections s'appliquent, sans perte de généralité du procédé.

Des simplifications du procédé ci-dessus peuvent aussi être prévues. Par exemple, lorsque l'énergie relative des éléments qui sont évincés dans l'opération de troncature est faible par rapport à l'énergie des éléments qui restent dans le bloc, pour les occurrences des bords, il peut être prévu simplement de négliger les effets de bord (sans mener alors les tests 54 et 58). Dans ce cas, l'une au moins (préférentiellement l'étape 63) ou les deux étapes de correction 53 et 63 peuvent être simplement supprimées.

On décrit maintenant quelques compositions possibles des dictionnaires de base.

Deux procédés de combinaison peuvent être prévus pour offrir un dictionnaire global capable de fournir des représentations variées des formes d'onde, en particulier pour offrir une richesse spectrale très satisfaisante. En effet, il est possible d'orienter le contenu de chaque dictionnaire de base vers une ou plusieurs catégories de signaux.

### * Union de dictionnaires de base

L'union de dictionnaires de base permet de fournir un dictionnaire unique dont chaque partie correspond à un dictionnaire de base. Pour une portion de signal qui sera mieux représentée par l'un des dictionnaires de base, on trouvera alors la meilleure forme d'onde dans ce dictionnaire de base pour représenter cette portion de signal.

La figure 6 illustre un tel dictionnaire, présentant l'union de deux dictionnaires de base D1 et D2, construits à partir des mêmes ensembles de positions pour les centres des occurrences et les mêmes ensembles d'amplitudes, et chacun à deux motifs comportant respectivement :
- une impulsion unique Pat(D1) pour le premier dictionnaire de base D1,
- et la suite d'impulsions Pat(D2) selon le motif de la figure 3a pour le second dictionnaire de base D2.

Pour un vecteur d'excitation à coder donné, on explore préférentiellement chacun des dictionnaires de base séparément, les meilleures formes d'onde issues de la recherche dans chaque dictionnaire de base étant ensuite comparées entre elles pour en sélectionner la plus appropriée. La complexité de la recherche est dans ce cas équivalente à la somme des complexités des recherches dans chaque dictionnaire de base. Les recherches rapides; induites par la structure avantageuse des dictionnaires de base comme on l'a vu précédemment, se sont révélées très efficaces.

Des variantes d'exploration peuvent être aussi proposées. Par exemple, il est possible de déterminer en premier lieu un (ou plusieurs) dictionnaire(s) de base parmi les dictionnaires qui composent le dictionnaire global, puis de limiter ensuite la recherche aux dictionnaires de base ainsi présélectionnés.

Le décodage des index peut être mené en identifiant tout d'abord le dictionnaire de base qui a été sélectionné (par exemple en comparant l'indice du vecteur-code sélectionné à des valeurs stockées en mémoire correspondant aux frontières des dictionnaires de base dans le dictionnaire complet). Ensuite, on procède au décodage de l'indice du vecteur-code dans le dictionnaire de base de la manière indiquée précédemment.

### * Somme de dictionnaires de base

Cette réalisation est avantageuse. Il s'agit de construire et utiliser des dictionnaires additionnant les vecteurs des dictionnaires de base pour tirer parti des caractéristiques propres aux dictionnaires de base qui le composent, mais aussi tirer parti de leurs caractéristiques conjointes.

Ainsi, dans le cas d'une somme de dictionnaires, les vecteurs des dictionnaires sont formés simplement en additionnant, un à un et échantillon par échantillon, tous les vecteurs des dictionnaires de base, éventuellement pondérés par des gains comme dans le second mode de réalisation qui est décrit plus loin.

En effet, deux modes de réalisation sont proposés ci-après pour la mener la somme de plusieurs dictionnaires.

Dans un premier mode de réalisation, le dictionnaire global D=D1+D2 est obtenu en additionnant les formes d'ondes issues de chaque dictionnaire de base. La figure 7 illustre le principe d'une telle addition de dictionnaires de base. Dans l'exemple représenté, on additionne deux dictionnaires D1, D2 seulement et on relèvera que les pondérations des impulsions des vecteurs V1i du dictionnaire D1 sont les mêmes, dans la somme D1+D2, que celles des impulsions des vecteurs V2j du dictionnaire D2.

On définit alors ici un gain unique associé à une somme donnée. Ainsi, on bénéficie toujours de l'avantage relatif à la simplicité du décodage utilisant des dictionnaires dont l'un au moins est un dictionnaire de base. En effet, un vecteur-code appartenant à un dictionnaire de base D2 pourra être représenté en indiquant les positions des centres des motifs et les amplitudes des occurrences dans les différents dictionnaires, c'est-à-dire pour les différents motifs, et en additionnant ensuite les motifs mis à l'échelle et ainsi placés.

Les composantes des vecteurs-code d'un tel dictionnaire, obtenu par sommation de I dictionnaires de base, s'expriment par une relation du type : $c \left(n\right) = {\sum }_{i = 0}^{l - 1} {c}_{i} \left(n\right) ,$ et le vecteur d'excitation courant s'écrit : ${exc}_{courant} \left(n\right) = g \times {\sum }_{i = 0}^{l - 1} {c}_{i} \left(n\right) si 0 \leq n \leq N - 1.$

Il peut être avantageux aussi d'adapter les algorithmes rapides proposés dans le cadre d'un unique dictionnaire de base à la somme de dictionnaires décrite ci-avant. A titre d'exemple illustratif, on considère la somme de deux dictionnaires de base, ce qui s'écrit $c \left(n\right) = {c}_{i} \left(n\right) + {c}_{2} \left(n\right) = {\sum }_{k = 0}^{{K}_{1} - 1} {s}_{k} \times {y}_{1}^{k} \left(n\right) + {\sum }_{l = 0}^{{K}_{2} - 1} {s}_{l} \times {y}_{2}^{l} \left(n\right) ,$ où les indices 1 et 2 sont relatifs respectivement aux vecteurs issus du premier motif y₁ et du second motif *y*₂, rencontrés selon *K*₁ et respectivement *K*₂ occurrences. Comme dans le cas d'un unique dictionnaire de base décrit précédemment, il est possible de définir des vecteurs $\left\{{h}_{1}^{ʹ}\left(i\right)\right\} , \left\{{h}_{1}^{ʺ}\left(i, {a}_{k}\right);{a}_{k} ∈{Γ}_{g}^{1}\right\} , \left\{{h}_{1}^{ʺʹ}\left(i, {a}_{k}\right);{a}_{k}∈{Γ}_{d}^{1}\right\}$ correspondant au premier motif et des vecteurs $\left\{{h}_{2}^{ʹ}\left(i\right)\right\} , \left\{{h}_{2}^{ʺ}\left(i, {a}_{k}\right);{a}_{k}∈{Γ}_{g}^{2}\right\} , \left\{{h}_{2}^{ʺʹ}\left(i, {a}_{k}\right);{a}_{k}∈{Γ}_{d}^{2}\right\}$ correspondant au second motif. On retrouve encore les expressions classiques des numérateurs et dénominateurs des recherches dans des dictionnaires multi-impulsionnels, à condition d'adapter les expressions des vecteurs de corrélations comme suit.

Pour l'intercorrélation avec le vecteur cible, il est possible de calculer des vecteurs modifiés $\left\{{d}_{1}^{ʹ}\left({a}_{k}\right)\right\}$ et $\left\{{d}_{2}^{ʹ}\left({a}_{k}\right)\right\}$ comme proposé plus haut et le numérateur s'écrit alors : $Num = {\sum }_{k = 0}^{{K}_{1} - 1} {s}_{k} \times {d}_{1}^{ʹ} \left({a}_{k}\right) + {\sum }_{l = 0}^{{K}_{2} - 1} {s}_{l} \times {d}_{2}^{ʹ} \left({a}_{l}\right) .$ Le cas du dénominateur est cependant plus compliqué car, outre les autocorrélations ${φ}_{1}^{ʹ} \left({a}_{k}, {a}_{l}\right) ; {a}_{k} ∈ {A}_{k}^{1} , {a}_{l} ∈ {A}_{l}^{1}$ et ${ϕ}_{2}^{ʹ} \left({a}_{k}, {a}_{l}\right) ; {a}_{k} ∈ {A}_{k}^{2} , {a}_{l} ∈ {A}_{l}^{2}$ définies plus haut, il convient de faire intervenir les corrélations entre les occurrences du premier motif et celles du second motif. Ainsi, par exemple, pour des valeurs de centres ${a}_{k}^{1} ∈ {A}_{k}^{1}$ telles que ${a}_{k}^{1} ∉ {Γ}_{g}^{1} ∪ {Γ}_{d}^{1}$ et ${a}_{l}^{2} ∈ {A}_{l}^{2}$ telles que ${a}_{l}^{2} ∉ {Γ}_{g}^{2} ∪ {Γ}_{d}^{2} ,$ avec *k* < *l*, il convient de calculer : $φʹ \left({a}_{k}^{1}, {a}_{l}^{2}\right) = {\sum }_{n = 0}^{N - 1} {h}_{1}^{ʹ} ⁢ \left(n-{a}_{k}^{1}\right) \times {h}_{2}^{ʹ} ⁢ \left(n-{a}_{l}^{2}\right) .$

Ces expressions peuvent devenir assez compliquées dans le cas général, même si elles restent à la portée de l'homme du métier. Le dénominateur peut toujours être exprimé selon une relation du type : $Den = {\sum }_{k} {{s}_{k}}^{2} \times φʹ \left({a}_{k}, {a}_{k}\right) + 2 \times {\sum }_{k , l} {\sum }_{k < l} {s}_{k} \times {s}_{l} \times φʹ \left({a}_{k}, {a}_{l}\right)$
de sorte qu'il est toujours possible de calculer les éléments d'une matrice d'autocorrélation modifiée et, là encore, les algorithmes de recherche accélérée des codes multi-impulsionnels peuvent être utilisés.

Un second mode de réalisation d'une somme de dictionnaires de base donne lieu à des algorithmes de recherche plus simples. Le principe consiste à cascader la sommation des dictionnaires de base, un gain différent étant associé à chaque sous-vecteur issu des dictionnaires de base. Dans ce cas, le vecteur d'excitation s'exprime par : ${exc}_{courant} \left(n\right) = {\sum }_{i = 0}^{l - 1} {g}_{i} \times {c}_{i} \left(n\right) si 0 \leq n \leq N - 1.$

Cette variante est très avantageuse en termes de complexité.

Elle présente encore d'autres avantages. Comme chaque dictionnaire de base est plus particulièrement destiné à enrichir le dictionnaire global et, par exemple selon un type particulier de signaux d'excitation, il peut être avantageux d'utiliser des filtres perceptuels différents *Wᵢ* (*z*) (pour *i* allant de 0 à *I*-1) pour les différentes recherches dans les dictionnaires de base. Par exemple, on peut utiliser un premier dictionnaire de base plutôt apte à bien représenter la partie basse fréquence du signal d'excitation, et un second dictionnaire de base plutôt destiné à représenter la partie haute fréquence. II sera alors particulièrement avantageux dans un tel schéma de favoriser la partie haute fréquence du spectre dans la recherche dans le second dictionnaire de base. Par exemple, dans la seconde recherche, le filtre perceptuel classique peut être mis en cascade avec un filtre passe-haut. Une telle opération pourrait d'ailleurs être qualifiée de "focalisation spectrale". Elle sera décrite en détail plus loin, en référence à la figure 9, pour illustrer un exemple de réalisation particulier.

Enfin, ce second mode de réalisation s'adapte avantageusement aux structures de codage CELP hiérarchiques. En effet, dans ces structures, le train binaire est hiérarchisé et, dans la mise en oeuvre de ce second mode de réalisation, les bits correspondant aux indices et aux gains de chacun des sous-vecteurs-code des dictionnaires de base peuvent constituer des couches hiérarchiques distinctes (ou "participer" à des couches distinctes). Si le décodeur ne reçoit qu'une partie de ces informations, il pourra reconstituer au moins une partie de l'excitation en décodant les indices et gains reçus associés aux sous-vecteurs-code des dictionnaires de base des premières couches et en additionnant les excitations partielles ainsi obtenues.

Comme indiqué plus haut, le premier dictionnaire de base assure alors le codage de qualité minimale et les suivants permettront une augmentation progressive de la qualité et une meilleure prise en compte de la possible variété des signaux, par exemple en offrant un contenu spectral élargi.

On décrit maintenant un exemple de réalisation de l'invention appliquée à un codeur/décodeur existant.

L'exemple de réalisation décrit ci-dessous se situe dans le contexte d'un codeur CELP hiérarchique produisant un train binaire formé de deux couches dont une première couche correspond au codage "coeur" de la structure hiérarchique, qui fonctionne au débit de 8 kbit/s et une seconde couche apporte une amélioration de la qualité pour 4 kbit/s supplémentaires, ce qui produit un débit total de 12 kbit/s. Le train binaire de la première couche est "compatible" avec celui du codeur normalisé UIT-T G.729 de sorte qu'un codeur ou respectivement un décodeur au sens de l'invention puisse opérer avec un décodeur ou respectivement un codeur conforme à la norme G.729 et ses annexes pour le débit de 8 kbit/s.

Dans l'exemple de réalisation proposé, la hiérarchie est assurée par l'usage d'un dictionnaire selon la variante de sommation cascadée des dictionnaires de base au sens de l'invention. La taille du bloc est de 5ms, soit 40 échantillons à 8 kHz.

Le premier dictionnaire de base D1 (figure 8a) est de type "trivial" et correspond simplement au dictionnaire ACELP du codeur G.729, dont les vecteurs s'obtiennent en additionnant quatre impulsions signées dont les positions appartiennent aux ensembles indiqués dans la table 2 donnée plus loin. Pour plus de détails, on pourra se référer utilement à la recommandation de l'UIT-T G.729 (*"*Coding of Speech at 8 kbit/s using Conjugate Structure Algebraic Code Excited Linear Prediction (CS-ACELP)", Mars 1996).

Il s'agit donc d'un dictionnaire de base associé à un motif restreint à l'impulsion centrale (*p* = 0), avec *K* = 4 occurrences, les ensembles S₀, S₁, S₂, S₃ étant donnés dans la seconde colonne de la table 2, et les ensembles *A₀, A₁, A₂, A₃* dans la dernière.

**Table 2: Dictionnaire ACELP du codeur G.729**

| Impulsion | Signe | Positions |
|---|---|---|
| *i*₀ | *S*₀: ±1 | *A*₀: 0, 5, 10, 15, 20, 25, 30, 35 |
| *i*₁ | *S*₁ : ± 1 | *A*1: 1, 6, 11, 16, 21, 26, 31, 36 |
| *i*₂ | *S*₂: ± 1 | *A*₂: 2, 7, 12, 17, 22, 27, 32, 37 |
| *i*₃ | *S*₃: ± 1 | *A*₃: 3, 8, 13, 18, 23, 28, 33, 38 |
| | | 4, 9, 14, 19, 24, 29, 34, 39 |

Le second dictionnaire de base D2 (figure 8b) est un dictionnaire non trivial, dont le motif de base (ou "tri-pulses"), de longueur trois, comporte trois impulsions d'amplitudes respectives -α, +1 et -α, avec préférentiellement 0 < α ≤ 0,35. La valeur a peut avantageusement être choisie dynamiquement en fonction des caractéristiques du signal d'entrée.

Le nombre d'occurrences, les amplitudes et les positions des centres du motif sont identiques à ceux du premier dictionnaire.

La figure 8c montre l'allure des spectres moyens des formes d'ondes du premier dictionnaire (flèche D1) et du second dictionnaire (flèche D2). On constate que le premier dictionnaire présente un contenu spectralement plat, tandis que le second dictionnaire est plus riche en hautes fréquences.

Cette observation permet d'améliorer la qualité obtenue par la première couche de codage, laquelle fournit une restitution de bonne qualité pour les signaux de parole dans la partie basse fréquence de la zone [300-3400 Hz], et tend à décroître en énergie et en fidélité lorsque l'on se rapproche des hautes fréquences.

Pour mieux focaliser la recherche dans le second dictionnaire de base aux hautes fréquences du spectre, lors de l'exploration de ce second dictionnaire, un filtre passe-haut supplémentaire *Hₚ*(*z*) est appliqué au filtre *W*(*z*).

La figure 9 illustre un codeur selon cet exemple de réalisation. Un premier étage ET-1 introduit le dictionnaire adaptatif DICa (vecteur {*p(n)*}) et son gain associé *gₚ,* puis le premier dictionnaire fixe D1 (vecteur {*c₁(n)*}) et le gain associé *g₁*. Un second étage ET-2 présente la recherche dans le second dictionnaire fixe D2 (vecteur {*c*₂*(n)*}) et le gain associé *g₂.* Les recherches dans le dictionnaire adaptatif DICa et le premier dictionnaire fixe D1 utilisent le filtre perceptuel *W₁*(*_{Z}*)*=W*(*z*), tel que celui défini par exemple dans la norme G.729. Le second dictionnaire D2 utilise une recherche focalisée dans les hautes fréquences par l'apport du filtre *Hₚ* (*z*) : *W*₂ (*z*) = *W*(*z*) × *Hₚ* (*z*).

La recherche dans le premier dictionnaire de base D1 est connue et utilise par exemple l'un ou l'autre des algorithmes rapides et focalisés décrits dans la norme G.729 et son annexe A à complexité réduite (Recommandation UIT-T G.729, "Annex A: Reduced complexity 8 kbit/s CS-ACELP speech codec", Novembre 1996).

La recherche dans le second dictionnaire de base D2 tire également parti de cet algorithme rapide, comme décrit plus haut.

Par souci de lisibilité ci-après, tous les indices "2" relatifs au second dictionnaire seront omis dans ce qui suit (par exemple *H*₂(*z*) devient *H*(*z*), ${c}_{2}^{w} \left(n\right)$ devient *c^{w}(n),* etc.).

Selon une première simplification, la réponse impulsionnelle du filtre $H \left(z\right) = \frac{W \left(z\right) \times {H}_{p} \left(z\right)}{{A}_{q} \left(z\right)}$ est tronquée aux éléments *h*(*n*) tels que 0 ≤ *n* ≤ 39 (en rappelant que la longueur des blocs *N* = 40).

Le vecteur {*c*^{w}(*n*)} est donc défini pour -1 ≤ *n* ≤ 40. Comme mentionné plus haut, le bord droit n'intervient pas (*b_{d}*(*n*) *= 0*) grâce au fait que *h*(*n*) = 0 pour *n* < 0 (filtre causal).

On voit aussi que les positions des centres aₖ sont toutes dans le bloc [0, 39]. 3

Dans ces conditions, l'ensemble ${Γ}_{g} = {∪}_{k = 0}^{3} {A}_{k} ∩ \left[-1,0\right]$ ne comporte qu'un seul élément, à savoir la position *a*₀ = 0, dans l'ensemble *A*₀ uniquement et correspondant à la première position du motif tri-pulses sur la première occurrence : Γ_{g} ={0}.

La figure 9 peut alors représenter schématiquement un dispositif au sens de l'invention, en particulier ici un dispositif de codage.

Comme mentionné précédemment, on calcule d'abord (première étape référencée 51 sur la figure 5) le vecteur convolution de la réponse impulsionnelle du filtre *H* avec le motif de base, ce qui donne : ${h}^{′} \left(n\right) = - αh ⁢ \left(n+1\right) + h \left(n\right) - αh ⁢ \left(n-1\right)$

Comme *h*(*n*) est nul pour *n* < 0 *ou n*≥40, *h'*(*n*) est en revanche non nul a priori pour -1≤*n*≤40.

Pour calculer le numérateur $Num = {\sum }_{k = 0}^{3} {s}_{k} \times dʹ \left({a}_{k}\right)$ du critère CELP, on calcule tout d'abord l'intercorrélation $d \left({a}_{k}\right) = {\sum }_{n = 0}^{39} x \left(n\right) \times hʹ ⁢ \left(n-{a}_{k}\right)$ (étape 52), modifiée (étape générale 53) en : $dʹ \left({a}_{k}\right) = { \begin{matrix}d \left({a}_{k}\right) - {\sum }_{n = 0}^{39} x \left(n\right) \times hʺ \left(n, {a}_{k}\right) ) & si {a}_{k} = 0 & \left(\begin{matrix}étape 56 de la figure 5\end{matrix}\right) \\ d \left({a}_{k}\right) & si {a}_{k} \neq 0 & \left(\begin{matrix}étape 55 de la figure 5\end{matrix}\right)\end{matrix}$

La correction à apporter se limite donc à corriger le premier élément : $dʹ \left(0\right) = d \left(0\right) - {\sum }_{n = 0}^{39} x \left(n\right) \times hʺ \left(n, 0\right) avec hʺ \left(n, 0\right) = - α \times h ⁢ \left(n+1\right) .$

Les ensembles *Aₖ* couvrent toutes les positions du bloc [0, 39]. Il est donc nécessaire de calculer *d*'(*j*) pour tout 0≤ *j* ≤ 39, avec la relation : $dʹ \left(0\right) = {\sum }_{n = 0}^{39} x \left(n\right) \times hʹ \left(n\right) + α {\sum }_{n = 0}^{39} x \left(n\right) \times h ⁢ \left(n+1\right)$
et $dʹ \left(j\right) = d \left(j\right) = {\sum }_{n = j - 1}^{39} x \left(n\right) \times hʹ ⁢ \left(n-j\right) si 1 \leq j \leq 39$

Pour le dénominateur, on doit calculer les autocorrélations (étape 57) : $φ \left({a}_{k}, {a}_{k}\right) = {\sum }_{n = 0}^{39} hʹ ⁢ {\left(n-{a}_{k}\right)}^{2} , k = 0 \to 39$ et $φ \left({a}_{k}, {a}_{l}\right) = {\sum }_{n = 0}^{39} hʹ ⁢ \left(n-{a}_{k}\right) \times hʹ ⁢ \left(n-{a}_{l}\right) , k = 0 \to 38 , l = k + 1 \to 39.$

(On rappelle que la notation *k* = *x* → *y* signifie bien entendu : "pour *k* allant de *x* à *y*").

La contrainte *h*'(*n*) = 0 pour *n* < -1 entraîne $φ \left(i, j\right) = {\sum }_{n = Max ⁢ \left(j-1,0\right)}^{39} hʹ ⁢ \left(n-i\right) \times hʹ ⁢ \left(n-j\right)$ pour tout couple d'éléments (*i*, *j*) avec *i* < *j* , en gardant à l'esprit que φ(*i*,*j*)=φ(*j*,*i*).

La correction (étape 60) à apporter aux éléments φ'(*aₖ*,*aₗ*) pour tenir compte du bord gauche est la suivante : $φʹ \left(0, 0\right) = φ \left(0, 0\right) + {α}^{2} \times {\sum }_{n = 0}^{38} h ⁢ {\left(n+1\right)}^{2} + 2 ⁢ α {\sum }_{n = 0}^{38} hʹ \left(n\right) \times h ⁢ \left(n+1\right)$ $φʹ \left(0, {a}_{l}\right) = φ \left(0, {a}_{l}\right) + α {\sum }_{n = {a}_{l} - 1}^{38} h ⁢ \left(n+1\right) \times hʹ ⁢ \left(n-{a}_{l}\right) ; 1 \leq {a}_{l} \leq 39$

Il n'est donc finalement pas nécessaire de calculer *h*'(40), seuls les éléments *h*'(*n*), avec -1≤ *n* ≤ 39, intervenant dans le calcul. On rappelle que les autres éléments φ(*aₖ*,*aₖ*), avec *aₖ* ≠ 0, et φ(*a*_{*k*,}*aₗ*), avec *aₖ* ≠ 0, *aₗ* ≠0, n'ont pas à être corrigés et on fixe φ*'*(*aₖ*, *aₗ*) = φ(*aₖ*,*aₗ*) dans ce cas (étape 59 de la figure 5).

Des simplifications supplémentaires peuvent d'autre part être apportées, en particulier pour un coefficient a petit. En effet, pour le calcul du dénominateur, si l'on exprime les éléments *h'*(*n*)*=-αh*(*n*-*1*)*+h*(*n*)*-αh*(*n+1*), il est possible de faire apparaître la fonction d'autocorrélation : ${φ}_{0} \left(i, j\right) = {\sum }_{n = Max \left(i, j\right)}^{N - 1} h ⁢ \left(n-i\right) \times h ⁢ \left(n-j\right) i , j = 0 \to N - 1 du filtre H \left(z\right) .$

On peut alors décider de négliger tous les termes faisant intervenir des éléments de cette matrice lorsqu'ils sont multipliés par α².

En outre, on peut ne pas prendre en compte les effets de bord dans le calcul du dénominateur considérant qu'ils interviennent peu dans la somme ${\sum }_{n = 0}^{39} {\left({c}^{w}\left(n\right)\right)}^{2} ,$ sachant que p=1 et α est largement inférieur à 1.

De là, on peut négliger les effets de bord aussi bien au numérateur qu'au dénominateur.

Enfin, il est possible d'introduire une simplification supplémentaire qui permet de calculer les éléments de la matrice d'autocorrélation du second dictionnaire de base exactement de la même façon que celui du premier. Cette simplification consiste à tronquer {*h*'(*n*)} dans l'intervalle [0,39]. L'erreur ainsi produite dépend de la valeur de a mais aussi de la pente du spectre. Typiquement, pour un signal ayant une forte concentration en énergie dans les basses fréquences, la valeur de h(0) est du même ordre que celle des éléments voisins et on comprendra que *h*'(-1) = -*a* × *h*(0) influence peu le calcul.

Bien entendu, la présente invention ne se limite pas à la forme de réalisation décrite ci-avant à titre d'exemple ; elle s'étend à d'autres variantes.

De façon générale, les dictionnaires définis par la mise en oeuvre de l'invention offrent une grande souplesse d'utilisation. Chaque bloc étant totalement indépendant de ceux qui le précèdent ou qui le suivent, il est possible d'utiliser pour un bloc un dictionnaire totalement différent de celui utilisé pour les blocs voisins sans précautions particulières. On s'affranchit ainsi d'éventuels problèmes de continuité. Il est alors très facile d'adapter les dictionnaires utilisés au signal à coder, par exemple en modifiant le ou les motifs utilisé(s) pour les dictionnaires de base. Il peut être prévu aussi de modifier les ensemble qui définissent les positions des centres des motifs dans les occurrences et/ou les ensembles d'amplitudes. Ces modifications possibles sont par exemple particulièrement adaptées au cas des codeurs à débit variable gouvernés par la source.

Les caractéristiques suivantes peuvent avantageusement être apportées à l'invention :
- l'amplitude associée à une occurrence est choisie parmi un ensemble comportant les valeurs +1 et -1,
- un dictionnaire global est construit par une union de dictionnaires de base dont l'un au moins est un dictionnaire initial défini par un motif de base, et le dictionnaire global comporte tous les vecteurs de tous les dictionnaires de base,
- l'un au moins des dictionnaires intervenant dans l'union ou la somme est de type ACELP,
- le dictionnaire construit comporte des positions admises de motif qui décrivent un ensemble qui est structuré comme un ensemble de positions d'impulsions d'un dictionnaire ACELP,
- l'amplitude des première et seconde impulsions est variable entre 0 et environ la moitié de l'amplitude de l'impulsion centrale, en valeur absolue.

Pour le dispositif de codage/décodage utilisant un dictionnaire on peut prévoir un filtrage passe-haut dans un filtre global de pondération perceptuel intervenant notamment au codage dans la recherche d'un vecteur d'excitation optimal.

Pour l'utilisation d'un dispositif de codage ou décodage au sens de l'invention, la recherche d'un vecteur d'excitation meilleur candidat dans un dictionnaire peut s'effectuer selon une estimation d'un critère CELP comportant les étapes :
- calculer la convolution d'une réponse impulsionnelle d'un filtre résultant de la multiplication d'un filtre de synthèse LPC par un filtre résultant de la motif de base du dictionnaire, pour obtenir un vecteur de filtre convolué,
- calculer les éléments d'un vecteur d'inter-corrélation entre un vecteur cible candidat et le vecteur de filtre convolué,
- calculer les éléments d'une matrice d'autocorrélation du vecteur de filtre convolué, et
- effectuer une recherche du vecteur meilleur candidat à l'aide d'un critère CELP exprimé comme une maximisation d'un rapport dans lequel le numérateur fait intervenir les éléments du vecteur d'inter-corrélation et le dénominateur fait intervenir les éléments de la matrice d'autocorrélation.

La déscription peut viser aussi un programme informatique destiné à un dispositif de codage/décodage de signaux audionumériques, comportant des instructions pour la mise en oeuvre de l'utilisation

## Revendications

1. Procédé de codage ou décodage de signaux audionumériques, comprenant la construction d'un dictionnaire de vecteurs d'excitation de type CELP; chaque vecteur de dimension N comportant des impulsions susceptibles d'occuper N positions valides,
**caractérisé en ce qu'**un dictionnaire initial est construit en :
- prévoyant une même suite d'impulsions formant un motif de base,
- et en affectant le motif de base à chaque vecteur d'excitation du dictionnaire, selon une ou plusieurs occurrences à une ou plusieurs positions respectives parmi lesdites N positions valides,
et **en ce que** le motif de base comporte trois impulsions dont :
- une impulsion centrale,
- une seconde impulsion précédant l'impulsion centrale,
- et une troisième impulsion succédant l'impulsion centrale,
les signes des seconde et troisième impulsions étant opposés à celui de l'impulsion centrale,
l'amplitude des seconde et troisième impulsions étant inférieure, en valeur absolue, à celle de l'impulsion centrale.

2. Procédé selon la revendication 1, **caractérisé en ce que** le motif de base apparaissant à chaque occurrence dans un vecteur d'excitation est multiplié par une amplitude associée à ladite occurrence.

3. Procédé selon l'une des revendications 1 et 2, **caractérisé en ce que** tous les vecteurs du dictionnaire initial comportent un même nombre d'occurrences dudit motif,
et **en ce que** le dictionnaire initial est défini par :
- la suite d'impulsions formant le motif de base,
- le nombre d'occurrences du motif dans chaque vecteur,
- des ensembles de positions admises pour les occurrences desdits motifs, et
- des ensembles d'amplitudes à associer aux occurrences desdits motifs.

4. Procédé selon l'une des revendications précédentes, **caractérisé en ce que** les motifs apparaissant en bordure de bloc d'un vecteur sont tronqués et les impulsions restantes des motifs tronqués occupent le début ou la fin du bloc.

5. Procédé selon l'une des revendications précédentes, **caractérisé en ce que**, parmi les positions admises des motifs dans chaque bloc d'un vecteur, des positions de motifs sont telles que des motifs se recouvrent au moins partiellement, et **en ce que** les impulsions des motifs se recouvrant sont additionnées une à une.

6. Procédé selon l'une des revendications précédentes, **caractérisé en ce qu'**un dictionnaire global est construit par une somme de dictionnaires de base dont l'un au moins est un dictionnaire initial défini par un motif de base, et **en ce que** les vecteurs du dictionnaire global sont formés par addition des impulsions de positions communes des vecteurs des dictionnaires de base, et **en ce que** les vecteurs des dictionnaires de base sont pondérés par un gain associé chacun à un dictionnaire, pour construire ladite somme.

7. Programme informatique comportant des instructions pour la mise en oeuvre du procédé selon l'une des revendications 1 à 6.

8. Dispositif de codage ou décodage de signaux audionumériques, comportant des moyens pour la mise en oeuvre d'un procéde selon l'une des revendications 1 à 6.

9. Dispositif selon la revendication 8, **caractérisé en ce qu'**il comporte une pluralité de dictionnaires mis en cascade et incluant au moins un dictionnaire initial obtenu par la mise en oeuvre du procédé selon l'une des revendications 1 à 6, et **en ce qu'**il comporte un dictionnaire initial, construit par la mise en oeuvre du procédé selon la revendication 6 et subséquent dans ladite cascade de dictionnaires.

10. Dispositif selon la revendication 9, **caractérisé en ce que** les positions des motifs et/ou des impulsions dans les vecteurs desdits dictionnaires en cascade décrivent des ensembles identiques, la position d'un motif étant repérée sensiblement par la position d'une impulsion centrale dans la suite d'impulsions formant le motif.

11. Utilisation du dispositif selon l'une des revendications 8 à 10 pour le codage ou décodage de signaux audionumériques, dans laquelle, au codage, après détermination d'un vecteur meilleur candidat dans un dictionnaire initial, on forme un indice comportant au moins des indications :
- de la ou des position(s) du motif de base dans le vecteur meilleur candidat, et
- de la ou des amplitude(s) associée(s) à la ou les position(s) du motif, ledit indice étant destiné à être transmis pour un décodage ultérieur, et dans laquelle, au décodage, on reconstruit le meilleur vecteur candidat à partir de l'indice :
- en positionnant le motif de base aux positions indiquées par l'indice,
- en multipliant le motif à chaque position par une amplitude associée,
- et en additionnant les motifs multipliés et disposés auxdites positions indiquées.

12. Utilisation selon la revendication 11, dans laquelle le dispositif comporte une mise en cascade d'une pluralité de dictionnaires qui revient à construire un unique dictionnaire global obtenu par sommation des dictionnaires pondérée par des gains, selon une mise en oeuvre du procédé selon la revendication 6,
et dans laquelle les dictionnaires mis en cascade sont explorés l'un après l'autre, en soustrayant, pour un dictionnaire courant, une contribution connue d'une excitation partielle produite par les vecteurs d'au moins un dictionnaire précédent, ce qui confère une structure de codage hiérarchique.

13. Utilisation selon la revendication 12, dans laquelle ladite recherche est menée dans un dictionnaire obtenu par la mise en oeuvre du procédé selon la revendication 4, et, pour tenir compte d'une troncature du motif de base à au moins un bord de bloc, on corrige, le cas échéant, des éléments du vecteur d'inter-corrélation et/ou des éléments de ladite matrice.

## Claims

1. Method of coding or decoding digital audio signals, comprising the construction of a codebook of CELP-type excitation vectors, each vector of dimension N comprising pulses that can occupy N valid positions, **characterized in that** an initial codebook is constructed by:
- providing a common sequence of pulses forming a basic pattern,
- and assigning the basic pattern to each excitation vector of the codebook, based on one or more occurrences at one or more respective positions out of said N valid positions,
and **in that** the pattern comprises three pulses, namely:
- a central pulse,
- a second pulse preceding the central pulse,
- and a third pulse succeeding the central pulse, the signs of the second and third pulses being opposite to that of the central pulse, the amplitude of the second and third pulses being less, as an absolute value, than that of the central pulse.

2. Method according to Claim 1, **characterized in that** the basic pattern appearing on each occurrence in an excitation vector is multiplied by an amplitude associated with said occurrence.

3. Method according to either of Claims 1 and 2, **characterized in that** all the vectors of the initial codebook comprise one and the same number of occurrences of said pattern, and **in that** the initial codebook is defined by:
- the sequence of pulses forming the basic pattern,
- the number of occurrences of the pattern in each vector,
- sets of positions allowed for the occurrences of said patterns, and
- sets of amplitudes to be associated with the occurrences of said patterns.

4. Method according to one of the preceding claims, **characterized in that** the patterns appearing at the block edge of a vector are truncated and the remaining pulses of the truncated patterns occupy the start or the end of the block.

5. Method according to one of the preceding claims, **characterized in that**, among the positions accepted for the patterns in each block of a vector, the pattern positions are such that the patterns overlap at least partially, and **in that** the pulses of the patterns that overlap are added one to one.

6. Method according to one of the preceding claims, **characterized in that** a global codebook is constructed by a summation of base codebooks, at least one of which is an initial codebook defined by a basic pattern, and **in that** the vectors of the global codebook are formed by adding the common position pulses of the vectors of the base codebooks, and **in that** the vectors of the base codebooks are weighted by a gain, each associated with a codebook, to construct said sum.

7. Computer program comprising instructions for implementing the method according to one of Claims 1 to 6.

8. Device for coding or decoding digital audio signals, comprising means for implementing a method according to one of Claims 1 to 6.

9. Device according to Claim 8, **characterized in that** it comprises a plurality of cascaded codebooks including at least one initial codebook obtained by implementing the method according to one of Claims 1 to 6, and **in that** it comprises an initial codebook, constructed by implementing the method according to Claim 6 and subsequent in said cascade of codebooks.

10. Device according to Claim 9, **characterized in that** the positions of the patterns and/or of the pulses in the vectors of said cascaded codebooks describe identical sets, the position of a pattern being substantially identified by the position of a central pulse in the sequence of pulses forming the pattern.

11. Use of the device according to one of Claims 8 to 10 for coding or decoding digital audio signals, in which, in the coding, after determination of a best candidate vector in the initial codebook, an index is formed comprising at least indications:
- of the position or positions of the basic pattern in the best candidate vector, and
- of the amplitude or amplitudes associated with the position or positions of the pattern,
said index being intended to be transmitted for a subsequent decoding,
and in which, in the decoding, the best potential candidate is reconstructed from the index:
- by positioning the basic pattern at the positions indicated by the index,
- by multiplying the pattern at each position by an associated amplitude,
- and by adding the multiplied patterns positioned at said indicated positions.

12. Use according to Claim 11, in which the device comprises a cascading of a plurality of codebooks which amounts to constructing a single global codebook obtained by summation of the gain-weighted codebooks, according to an implementation of the method according to Claim 6,
and in which the cascaded codebooks are explored one after the other, by subtracting, for a current codebook, a known contribution of a partial excitation produced by the vectors of at least one preceding codebook, which confers a hierarchical coding structure.

13. Use according to Claim 12, in which said search is conducted in a codebook obtained by implementing the method according to Claim 4, and, to take account of a truncation of the basic pattern at at least one block edge, elements of the inter-correlation vector and/or elements of said matrix are corrected, as necessary.

## Patentansprüche

1. Verfahren zum Codieren oder Decodieren digitaler Audiosignale, umfassend das Erstellen eines Anregungsvektoren-Codebuchs vom Typ CELP, wobei jeder Vektor der Dimension N Pulse umfasst, die N gültige Stellen einnehmen können,
**dadurch gekennzeichnet, dass** ein Ausgangs-Codebuch erstellt wird durch:
- Bereitstellen einer gleichbleibenden Folge von Pulsen, welche ein Grundmotiv bildet,
- und Zuweisen des Grundmotivs zu jedem Anregungsvektor des Codebuchs, entsprechend einem oder mehreren Vorkommen, jeweils an einer oder mehreren Stelle(n) unter den N gültigen Stellen,
und **dadurch**, dass das Grundmotiv drei Pulse umfasst, und zwar:
- einen zentralen Puls,
- einen zweiten Puls, welcher dem zentralen Puls vorangeht,
- und einen dritten Puls, welcher auf den
zentralen Puls folgt,
wobei die Vorzeichen des zweiten und des dritten Pulses jeweils entgegengesetzt sind zu jenem des zentralen Pulses,
wobei die Amplitude des zweiten und des dritten Pulses jeweils kleiner ist, im absoluten Wert, als jene des zentralen Pulses.

2. Verfahren nach Anspruch 1, **dadurch gekennzeichnet, dass** das Grundmotiv, welches bei jedem Vorkommen in einem Anregungsvektor erscheint, mit einer Amplitude multipliziert wird, die dem Vorkommen zugeordnet ist.

3. Verfahren nach einem der Ansprüche 1 und 2, **dadurch gekennzeichnet, dass** alle Vektoren des Ausgangs-Codebuchs die gleiche Anzahl an Vorkommen des Motivs aufweisen,
und **dadurch**, dass das Ausgangs-Codebuch definiert wird durch:
- die Folge von Pulsen, welche das Grundmotiv bilden,
- die Anzahl der Vorkommen des Motivs in jedem Vektor,
- die Mengen von zulässigen Stellen für die Vorkommen der Motive, und
- die Mengen von Amplituden, welche den Vorkommen der Motive zuzuordnen sind.

4. Verfahren nach einem der vorhergehenden Ansprüche, **dadurch gekennzeichnet, dass** die Motive, die am Rand eines Blocks eines Vektors erscheinen, gekürzt werden, und dass die verbleibenden Pulse der gekürzten Motive den Anfang oder das Ende des Blocks einnehmen.

5. Verfahren nach einem der vorhergehenden Ansprüche, **dadurch gekennzeichnet, dass**, unter den zulässigen Stellen der Motive in jedem Block eines Vektors, Stellen der Motive derart angeordnet sind, dass Motive einander wenigstens teilweise überdecken, und **dadurch**, dass die Pulse der Motive, die einander überdecken, miteinander addiert werden.

6. Verfahren nach einem der vorhergehenden Ansprüche, **dadurch gekennzeichnet, dass** ein Gesamt-Codebuch erstellt wird, aus einer Summe von Basis-Codebüchern, wobei wenigstens eines derselben ein Ausgangs-Codebuch ist, welches durch ein Grundmotiv definiert ist, und **dadurch**, dass die Vektoren des Gesamt-Codebuchs durch Addieren der Pulse an gemeinsamen Stellen von Vektoren der Basis-Codebücher gebildet werden, und **dadurch**, dass die Vektoren der Basis-Codebücher gewichtet werden, mit einem Gewichtungsfaktor, welcher jeweils einem Codebuch zugeordnet ist, zum Erstellen der Summe.

7. Computerprogramm, welches Anweisungen enthält zum Ausführen des Verfahrens nach einem der Ansprüche 1 bis 6.

8. Vorrichtung zum Codieren oder Decodieren digitaler Audiosignale, welche Mittel aufweist zum Ausführen eines Verfahrens nach einem der Ansprüche 1 bis 6.

9. Vorrichtung nach Anspruch 8, **dadurch gekennzeichnet, dass** sie mehrere Codebücher in Multi-Stage-Anordnung aufweist, wobei diese wenigstens ein Ausgangs-Codebuch umfassen, welches durch Ausführen des Verfahrens nach einem der Ansprüche 1 bis 6 erhalten ist,
und **dadurch**, dass sie ein Ausgangs-Codebuch aufweist, welches durch Ausführen des Verfahrens nach Anspruch 6 erstellt ist, und welches in der Multi-Stage-Anordnung der Codebücher nachfolgend ist.

10. Vorrichtung nach Anspruch 9, **dadurch gekennzeichnet, dass** die Stellen der Motive und/oder der Pulse in den Vektoren der Multi-Stage-Codebücher identische Mengen beschreiben, wobei die Stelle eines Motivs im Wesentlichen durch die Stelle eines zentralen Pulses gefunden wird, in der Folge von Pulsen, welche das Motiv bildet.

11. Verwendung der Vorrichtung nach einem der Ansprüche 8 bis 10 zum Codieren oder Decodieren digitaler Audiosignale, wobei, beim Codieren, nach Bestimmen eines am besten geeigneten Vektors in einem Ausgangs-Codebuch, ein Index gebildet wird, welcher wenigstens folgende Angaben enthält:
- die Stelle(n) des Grundmotivs in dem am besten geeigneten Vektor, und
- die Amplitude(n), welche der/den Stelle(n) des Motivs zugeordnet ist/sind, wobei der Index dazu bestimmt ist, übertragen zu werden für ein Decodieren zu einem späteren Zeitpunkt,
und wobei, beim Decodieren, der am besten geeignete Vektor rekonstruiert wird, ausgehend von dem Index, durch:
- Anordnen des Grundmotivs an den Stellen, welche durch den Index angegeben sind,
- Multiplizieren des Motivs an jeder Stelle mit einer zugeordneten Amplitude,
- und Addieren der Motive, die multipliziert und an den angegebenen Stellen angeordnet worden sind.

12. Verwendung nach Anspruch 11, wobei die Vorrichtung eine Multi-Stage-Anordnung mehrerer Codebücher aufweist, wobei es zu einem Erstellen eines einzigen Gesamt-Codebuchs kommt, welches durch Summieren der mit Gewichtungsfaktoren gewichteten Codebücher erhalten wird, gemäß einem Ausführen des Verfahrens nach Anspruch 6,
und wobei die Multi-Stage-Codebücher nacheinander durchsucht werden, durch Subtrahieren, für ein aktuelles Codebuch, eines bekannten Beitrags einer partiellen Anregung, welcher durch die Vektoren wenigstens eines vorhergehenden Codebuchs zustandekommt, wobei eine hierarchische Struktur der Codierung entsteht.

13. Verwendung nach Anspruch 12, wobei die Suche in einem Codebuch ausgeführt wird, welches durch Ausführen des Verfahrens nach Anspruch 4 erhalten ist, und wobei, um einem Kürzen des Grundmotivs wenigstens am Rand des Blocks Rechnung zu tragen, gegebenenfalls Elemente des Vektors der Interkorrelation und/oder Elemente der Matrix korrigiert werden.
